# EUROPÄISCHE PATENTSCHRIFT

(11) **EP 1 805 387 B1**
(45) Veröffentlichungstag und Bekanntmachung des Hinweises auf die Patenterteilung: **19.09.2018**
(21) Anmeldenummer: 05795389.5
(22) Anmeldetag: 08.10.2005
(51) Int. Cl.: E05F 15/60, E05D 15/06

(54) **SCHIEBETÜR MIT EINEM LINEARMOTOR-ANTRIEB**
SLIDING DOOR HAVING A LINEAR MOTOR DRIVE
PORTE COULISSANTE À ENTRAINEMENT À MOTEUR LINÉAIRE

(30) Priorität: 17.10.2004 DE 102004050318; 17.10.2004 DE 102004050331; 14.01.2005 DE 102005002038
(43) Veröffentlichungstag der Anmeldung: 11.07.2007
(73) Patentinhaber: dormakaba Deutschland GmbH, 58256 Ennepetal (DE)
(72) Erfinder: BUSCH, Sven, 44139 Dortmund (DE)
(74) Vertreter: Balder IP Law, S.L.
(86) Internationale Anmeldenummer: PCT/EP2005/010853
(87) Internationale Veröffentlichungsnummer: WO 2006/040100

(56) Entgegenhaltungen:
- EP-A- 0 433 830
- EP-A2- 1 122 391
- WO-A-94/13055
- WO-A1-2004/053265
- DE-C1- 19 618 518
- JP-A- H08 275 493
- JP-A- 2003 244 928
- PATENT ABSTRACTS OF JAPAN Bd. 2003, Nr. 12, 5. Dezember 2003 (2003-12-05) -& JP 2003 244928 A (TOYOTA AUTO BODY CO LTD), 29. August 2003 (2003-08-29)
- PATENT ABSTRACTS OF JAPAN Bd. 1997, Nr. 02, 28. Februar 1997 (1997-02-28) -& JP 08 275493 A (MATSUSHITA ELECTRIC WORKS LTD), 18. Oktober 1996 (1996-10-18)

## Beschreibung

Die Erfindung betrifft eine Schiebetür mit einem Linearmotor-Antrieb, insbesondere eine Schiebetür mit einem kombinierten magnetischen Trag- und Antriebssystem mit einer permanent erregten magnetischen Trageinrichtung und einer Linear-Antriebseinheit mit mindestens einer Magnetreihe, insbesondere für eine automatische betriebene Tür. Weiter betrifft die Erfindung eine Schiebetür mit einem magnetischen Antriebssystem mit einem Linearmotor-Stator, wobei das magnetische Antriebssystem eine Linear-Antriebseinheit mit mindestens einer Magnetreihe aufweist. Der Begriff der Magnetreihe umfasst auch längliche Einzelmagneten. Die Magnetreihe kann ortsfest oder ortsveränderlich angeordnet sein. Das magnetische Antriebssystem ist vorzugsweise als magnetisches Trag- und Antriebssystem ausgestaltet.

Aus der DE 40 16 948 A1 ist eine Schiebetürführung bekannt, bei der miteinander zusammenwirkende Magnete bei normaler Belastung eine berührungsfreie schwebende Führung eines in einer Schiebeführung gehaltenen Türflügels oder dergleichen bewirken, wobei neben den stationär angeordneten Magneten der Schiebeführung ein Ständer eines Linearmotors angeordnet ist, dessen Läufer an der Schiebetür angeordnet ist. Durch die gewählte V-förmige Anordnung der Permanentmagnete der offenbarten permanent erregten magnetischen Trageinrichtung kann keine seitlich stabile Führungsbahn realisiert werden, weswegen eine relativ komplizierte Anordnung und Ausgestaltung von Ständer und Läufer erforderlich ist. Diese Anordnung verteuert eine solche Schiebetürführung enorm.

Aus der WO 00/50719 A1 ist ein kombiniertes Lager- und Antriebssystem für eine automatisch betriebene Tür bekannt, bei der ein permanent erregtes magnetisches Tragsystem symmetrisch aufgebaut ist und ortsfeste und ortsveränderbare Magnetreihen aufweist, die jeweils in einer Ebene angeordnet sind, wobei sich das Tragsystem in einem labilen Gleichgewicht befindet und bei dem das Tragsystem symmetrisch angeordnete seitliche Führungselemente aufweist, die rollenförmig gelagert sein können. Aufgrund der hierdurch erreichten seitlich stabilen Führungsbahn ergibt sich eine einfache Ausgestaltung und Anordnung von Ständer und Läufer eines in einem gemeinsamen Gehäuse untergebrachten Linearmotors, nämlich die Möglichkeit, Ständer und Läufer des Linearmotors in Bezug auf das Tragsystem beliebig anordnen zu können und hinsichtlich der Formgebung von Ständer und Läufer nicht durch das Tragsystem beschränkt zu sein.

Diesen beiden Lagersystemen gemeinsam ist, dass sie nach dem Prinzip der abstoßenden Kraftwirkung arbeiten, welches Wirkprinzip einen stabilen Schwebezustand ohne aufwendige elektrische Regeleinrichtung ermöglicht. Nachteilig hieran ist jedoch, dass sowohl mindestens eine ortsfeste als auch mindestens eine ortsveränderbare Magnetreihe vorhanden sein müssen, d. h. über den gesamten Weg der Schiebeführung bzw. des Lagers der automatisch betriebenen Tür und an dem entlang dieser Führung beweglichen Tragschlitten für die Tür Magnete angeordnet sein müssen, wodurch sich ein solches System, das sich aufgrund des Wegfalls der mechanischen Reibung zum Tragen der Tür durch extreme Leichtgängigkeit und geräuschlose Arbeitsweise auszeichnet und nahezu verschleiß- und wartungsfrei ist, in der Herstellung sehr teuer wird. Dieser Gesichtspunkt wird durch die aufwendige Montage weiter verstärkt.

Aus der DE 196 18 518 C1 ist weiter ein elektromagnetisches Antriebssystem für magnetische Schwebe- und Tragsysteme bekannt, bei dem durch eine geeignete Anordnung von Dauermagnet und ferromagnetischem Material ein stabiler Schwebe- und Tragzustand erreicht wird. Hierzu versetzt der Dauermagnet das ferromagnetische Material in den Zustand einer magnetischen Teilsättigung. Elektromagnete sind so angeordnet, dass die Dauermagneten allein durch eine Änderung der Sättigung in der Tragschiene bewegt werden, und die Spulenkerne sind in die dauermagnetische Teilsättigung, die zum Schwebe- und Tragezustand führt, mit einbezogen.

Weiter zeigt die WO 94/13055 einen Ständerantrieb für einen elektrischen Linearantrieb und eine mit einem solchen Ständer versehene Tür, die mittels Magneten im Türsturz eines Rahmens aufgehängt ist. Hierfür sind an der Türfüllung mehrere Magnete oder Magnetgruppen angeordnet, deren magnetische Feldstärke so groß ist, dass eine Anziehungskraft zu einer Führungsplatte erreicht wird, die an der Unterseite des Türsturzes angeordnet ist, wobei die Anziehungskraft ausreicht, um das Gewicht der Türfüllung anzuheben.

Den beiden in diesen Druckschriften beschriebenen Systemen ist gemeinsam, dass sie ebenfalls in der Montage sehr aufwendig und dadurch teuer sind. Weiter ist den beiden in diesen Druckschriften beschriebenen Systemen gemeinsam, dass ein Anbacken der Magnete an dem ferromagnetischen Material mittels Rollen verhindert wird, also ein Luftspalt zwischen den Magneten und dem ferromagnetischen Material mittels Rollen eingestellt wird. Diese Rollen müssen bei den gewählten Anordnungen große Kräfte aufnehmen, da die magnetische Feldstärke nicht so gewählt werden kann, dass lediglich die jeweilige magnetisch aufgehängte Tür gehalten wird, sondern aufgrund von Sicherheitsbestimmungen eine bestimmte zusätzliche Tragkraft vorhanden sein muss, damit die Tür nicht ungewollt abfällt. Demzufolge müssen die Rollen ähnlich ausgelegt werden, wie bei rein rollengelagerten Schiebetüren, was dazu führt, dass eine mechanische Reibung zum Einstellen des Luftspalts vorhanden ist. Diese hebt die extreme Leichtgängigkeit und geräuschlose Arbeitsweise der nach dem abstoßenden Kraftprinzip arbeitenden Lagerung auf und führt zu Verschleiß und Wartung. Dazu kommt, dass die magnetische Anziehungskraft schon während der Herstellung präzise auf die jeweilige zu tragende Last eingestellt werden muss, wodurch diese Systeme für den praktischen Einsatz ungeeignet oder zu teuer sind.
Weiter führen diese Druckschriften zwar die Verwendung eines mit einer magnetischen Trageinrichtung gekoppelten oder integrierten Linearantriebs auf, die Ausgestaltung eines solchen Linearantriebs ist jedoch nicht beschrieben. Die WO 2004/053265 zeigt einen Linearantrieb für eine Schiebetür gemäß dem Oberbegriff des Anspruchs 1. Es ist daher die Aufgabe der Erfindung, eine Schiebetür mit einem vorzugsweise magnetischen Antriebssystem oder einem kombinierten magnetischen Trag- und Antriebssystem mit einer permanent erregten magnetischen Trageinrichtung und einer Linear-Antriebseinheit mit mindestens einer Magnetreihe so weiterzuentwickeln, dass die zuvor genannten Vorteile bei geringen Herstellungskosten bestehen bleiben.
Gelöst wird diese Aufgabe mit den im Patentanspruch 1 angegebenen Merkmalen. Vorteilhafte Ausgestaltungen sind in den Unteransprüchen angegeben.

Eine erste Alternative der erfindungsgemäßen Schiebetür, mit einem magnetische Antriebssystem mit einer Linear-Antriebseinheit für mindestens einen Türflügel, die mindestens eine Reihe von weich- oder hartmagnetischen Elementen und mindestens eine aus mehreren Einzelspulen bestehende modular aufgebaute Spulenanordnung aufweist, die bei entsprechender Ansteuerung der Einzelspulen eine Wechselwirkung mit der mindestens einen Reihe von weich- oder hartmagnetischen Elementen bewirkt, die Vorschubkräfte hervorruft, hat gegenüber dem Stand der Technik den Vorteil des modularen Aufbaues der Spulenanordnung, d. h. einer gegenüber dem Stand der Technik vereinfachten Montage und vorzugsweise auch einer vereinfachten Herstellung. Ein solcher modularer Aufbau ist leicht an unterschiedliche an das magnetische Antriebssystem gestellte Erfordernisse anpassbar, z. B. an unterschiedliche Türflügelbreiten und Verfahrlängen des Türflügels, indem einfach mehr oder weniger Module für den Aufbau verwendet werden. Solche Module sind in der Regel und nach der Erfindung so aufgebaut, dass eine solche Aneinanderreihung, d. h. ein Hinzufügen oder Entfernen eines Modules, leicht ausgeführt werden kann. Das Spulenmodul weist eine integrierte Kontaktierung auf, die die Einzelspulen des Spulenmodules bei einer Befestigung des Spulenmodules automatisch mit Steuerleitungen einer Ansteuereinheit verbindet. Durch diese Ausgestaltung ist wiederum eine einfache Montage ermöglicht, da bei Befestigung eines Spulenmodules, z. B. durch Einklicken, automatisch eine elektrische Verbindung der Einzelspulen des Spulenmodules mit einer Ansteuereinheit für diese Einzelspulen erfolgt. Es ist also keine aufwendige individuelle Verdrahtung der Einzelspulen nötig, und auch eine Planung einer solchen Verdrahtung entfällt.
Nach der ersten Alternative der Erfindung weist jede Spulenanordnung wenigstens ein Spulenmodul auf, das eine Anzahl von wenigsten zwei, vorzugsweise gleich zu einer Anzahl von zur Ansteuerung verwendeten elektrischen Phasen oder einem ganzzahligen Vielfachen davon, Einzelspulen umfasst. Durch eine solche Unterteilung der Spulenanordnung in Spulenmodule mit einer Anzahl von Einzelspulen, die sich anhand der Anzahl der elektrischen Phasen bestimmt, die zur Ansteuerung der Spulenanordnung verwendet werden, ist eine besonders einfache Erweiterung eines bestehenden Systemes und auch ein Aufbau eines neuen Systemes möglich, da einfach Spulenmodule bis zu einer gewünschten Länge hintereinander gereiht werden.
Weiter umfasst die erfindungsgemäße Spulenanordnung vorzugsweise mehrere Spulenmodule, die mit einem konstanten Abstand zueinander in Antriebsrichtung angeordnet sind. Die erfindungsgemäßen Spulenmodule können direkt nebeneinander, d. h. aneinander stoßend, oder mit einem bestimmten Abstand zueinander angeordnet sein. Auf diese Weise ist durch die Verwendung der Spulenmodule auch eine Ausgestaltung eines magnetischen Antriebssystems möglich, bei der die Fahrstrecke nur teilweise bestückt ist, wenn die erfindungsgemäßen Spulenanordnungen ortsfest entlang der Fahrstrecke angeordnet sind oder bei der die sich entlang der Fahrstrecke bewegende Einheit nicht über ihre sich entlang der Fahrstrecke erstreckende gesamte Ausdehnung mit Spulen bestückt ist, wenn die erfindungsgemäße Spulenanordnung ortsveränderlich vorgesehen wird.

Ein Spulenmodul nach der ersten Alternative der Erfindung weist ein integriertes Befestigungselement auf, das vorzugsweise eine Klemm- oder Rastverbindung des Spulenmodules ermöglicht. Insbesondere im Zusammenhang mit der zuvor beschriebenen integrierten Kontaktierung ist ein einfaches "Einklicken" eines erfindungsgemäßen Spulenmodules möglich, um ein erfindungsgemäßes magnetisches Antriebssystem aufzubauen.

Die zuvor beschriebene integrierte Kontaktierung und das zuvor beschriebene Befestigungselement sind nach der ersten Alternative der Erfindung als ein Bauteil ausgebildet, z. B. als Kontaktierungs- und Befestigungsstifte, die aus dem erfindungsgemäßen Spulenmodul hervorstehen und die in dafür vorgesehene Aufnahmen eingesetzt und dort verankert werden, wobei gleichzeitig eine Kontaktierung erfolgt. Eine solche Verankerung kann natürlich auch mittels Verschraubungen oder anderer Befestigungsmöglichkeiten neben einer Klemm- oder Rastverbindung erfolgen.
Ein Spulenmodul nach der ersten Alternative der Erfindung wird vorzugsweise durch ein spanendes oder schneidendes Verfahren oder durch Bruch an einer vorgegebenen Trennstelle von einer mehrerer Spulenmodule umfassenden Spulenmodul-Baugruppe abgelängt. Hierdurch können Spulenmodul-Baugruppen konstanter Länge oder als Endlosware, z. B. auf Rollen durch rationalisierte Herstellungsverfahren in immer gleicher Weise hergestellt werden, welche bei dem Einbau oder der Erweiterung eines erfindungsgemäßen magnetischen Antriebssystems einfach in benötigter Länge oder als aneinander zu fügende Einzelelemente von der Spulenmodul-Baugruppe abgenommen werden.
Die Einzelspulen der mindestens einen Spulenanordnung nach der ersten Alternative der Erfindung sind vorzugsweise mit dem Backlack-Verfahren hergestellt. Hierbei muss ein Wickelkörper manuell eingesetzt werden, sodass sich das Verfahren besonders gut automatisieren lässt.
Die Einzelspulen der mindestens einen Spulenanordnung nach der ersten Alternative der Erfindung sind vorzugsweise jeweils direkt auf einen Spulenkern gewickelt. Insbesondere in Kombination dieses Wickelmechanismus mit dem Backlack-Verfahren ermöglicht auch ein Verbacken des Drahtes mit dem Spulenkern, so dass ein manuelles Fügen dieser beiden Teile entfällt und ein im Wesentlichen geräuschloser Betrieb des Antriebssystems möglich ist.

Die Einzelspulen der mindestens einen Spulenanordnung sind nach der ersten Alternative der Erfindung vorzugsweise jeweils mittels Widerstandspunktschweißens, Nietens oder Verstemmens an einem Profil befestigt oder in eine Nut eines Stangenprofiles eingeschoben.

Eine zweite Alternative der erfindungsgemäßen Schiebetür mit einem magnetischen Antriebssystem für mindestens eine Türflügel, mit einer Linear-Antriebseinheit, die mindestens eine in Antriebsrichtung angeordnete Reihe von weich- oder hartmagnetischen Elementen und mindestens eine aus mehreren in einer Reihe angeordneten und einer Achse aufweisenden Einzelspulen bestehende Spulenanordnung aufweist, die bei entsprechender Ansteuerung der Einzelspulen eine Wechselwirkung mit der mindestens eine Reihe von weich- oder hartmagnetischen Elementen bewirkt, die Vorschubkräfte hervorruft, weist gegenüber dem Stand der Technik ebenfalls - wie die erste Alternative der erfindungsgemäßen Schiebetür - insbesondere den Vorteil der leichteren Montierbarkeit auf, da die aus Einzelspulen bestehende Spulenanordnung nur eine Achse aufweist, d. h. insbesondere das jeweilige Ausrichten aller Einzelspulen vereinfacht wird, da lediglich deren gemeinsame Achse ausgerichtet werden muss.

Bei dem gemäß der zweiten Alternative der erfindungsgemäß verwendeten magnetischen Antriebssystem sind die Einzelspulen vorzugsweise durch ringförmige oder seitliche Polschuhe voneinander getrennt, die von den Einzelspulen jeweils erzeugte elektromagnetische Felder zu den in einer Reihe angeordneten weich- oder hartmagnetischen Elementen leiten. Durch solche ringförmigen oder seitlichen Polschuhe wird ein besserer Magnetfeldschluss erreicht, da die von den Einzelspulen jeweils erzeugten Magnetfelder durch einen Teil der gemeinsamen Achse und die die Einzelspulen trennenden Polschuhe zu den in einer Reihe angeordneten weich- oder hartmagnetischen Elementen verlaufen, um dort Vorschubkräfte hervorzurufen.

Nach der zweiten Alternative der Erfindung dienen die Polschuhe vorzugsweise zusätzlich der Befestigung einer jeweiligen Spuleneinheit. Hierdurch wird die Montage des magnetischen Antriebssystems nach der Erfindung besonders vereinfacht, da die Polschuhe leicht so ausgestaltet werden können, dass die Spulenanordnung jeweils durch diese bei der Befestigung automatisch ausgerichtet wird.

Das gemäß der zweiten Alternative nach der Erfindung verwendete magnetische Antriebssystem weist vorzugsweise an zu denen in einer Reihe angeordneten weich- oder hartmagnetischen Elementen gerichtete Flächen der Einzelspulen angebrachte und diese vergrößernde Flussleitstücke auf. Hierdurch werden die Überlappungsbereiche der weich- oder hartmagnetischen Elemente und der Einzelspulen vergrößert, wodurch die durch die Einzelspulen erzeugten Magnetfelder besser geleitet und gerichtet werden können.

Vorzugsweise sind diese Flussleitstücke geschrägt, gerundet, gebogen oder mit einer Fase versehen, um eine bessere Richtwirkung und eine Reduzierung der Rastkraft zu bewirken.

Nach der zweiten Alternative der Erfindung sind die Polschuhe und/oder die Flussleitstücke vorzugsweise aus gestanzten Blechen hergestellt und weiter vorzugsweise einstückig ausgestaltet.

Das erfindungsgemäße Antriebssystem der ersten und zweiten Alternative ist vorzugsweise mit einem magnetischen Tragsystem mit einer permanent erregten magnetischen Trageinrichtung kombiniert, die mindestens eine in Antriebsrichtung in bestimmten Abständen abwechselnd polarisiert magnetisierte Magnetreihe, mindestens ein in anziehender Kraftwirkung mit mindestens einer der mindestens einen Magnetreihe stehendes weich- oder hartmagnetisches Tragelement und ein Führungselement aufweist, das einen bestimmten spaltförmigen Abstand zwischen der mindestens einen Magnetreihe und dem Tragelement gewährleistet. Diese Kombination weist gegenüber dem beschriebenen Stand der Technik den Vorteil auf, dass das Tragelement aufgrund der ausgenutzten anziehenden Kraftwirkung nicht notwendigerweise hartmagnetisch sein muss. Da weiter ein Führungselement vorgesehen ist, welches einen Abstand zwischen der mindestens einen Magnetreihe und dem Tragelement gewährleistet, braucht trotz Ausnutzung eines instabilen Gleichgewichtszustandes keine elektrische oder elektronische Regeleinrichtung vorgesehen zu werden. Weiter werden durch die Nutzung der mindestens einen Magnetreihe sowohl zum Tragen als auch zum Vortrieb die Herstellungskosten gesenkt und der benötigte Bauraum verringert.

Bei diesem erfindungsgemäß verwendeten kombinierten magnetischen Trag- und Antriebssystem kann das Tragelement oder Teile davon durch die in bestimmten Abständen unterbrochene Reihe von weichmagnetischen Elementen ausgebildet sein. Hierdurch findet eine Integration des magnetischen Tragsystems mit dem erfindungsgemäßen magnetischen Antriebsystem statt, wodurch eine Reduzierung des benötigten Bauraumes erfolgt.

Bei dem erfindungsgemäßen kombinierten magnetischen Trag- und Antriebssystem der ersten und zweiten Alternative der Erfindung weist das Tragelement vorzugsweise mindestens eine Tragschiene auf, die mit einem ersten bestimmten Abstand zu einer Seite einer der mindestens einen Magnetreihe angeordnet ist, wobei die Spulenanordnung in einem zweiten bestimmten Abstand zu einer der ersten Seite der Magnetreihe gegenüberliegenden zweiten Seite der Magnetreihe angeordnet ist. Eine solche getrennte Zuordnung der beiden Hauptfunktionen "Vorschub erzeugen" und "magnetisch lagern" durch die sich gegenüber liegenden Polflächen der Magnete der Magnetreihe bewirkt trotz einer Integration dieser Funktionen in die eine Magnetreihe eine weitgehende Funktionstrennung, die eine Optimierung der Systemparameter dieser Hauptfunktionen zulässt. Weiter kann eine Kompensation von Querkräften erfolgen, indem die Tragprofile und/oder Spulenkerne oder Polschuhe der Einzelspulen der Spulenanordnung bzw. die Luftspalte so gestaltet werden, dass die an den Magneten der Magnetreihe angreifenden resultierenden magnetischen Querkräfte möglichst klein sind oder sich aufheben. Durch die Anordnung der Antriebsspulen der Spulenanordnung auf der einen Seite der mindestens einen Dauermagnetreihe und des vorzugsweise weichmagnetischen Tragelementes auf der anderen Seite der mindestens einen Dauermagnetreihe kann das Tragprofil weiter die Aufgaben des magnetischen Schlusses der Spulen-Magnetfelder sowie die Erzeugung von Tragkräften, die das Gewicht der Traglast, z. B. eines Türflügels, teilweise oder vollständig aufnehmen, übernehmen. Bei einer teilweisen Aufnahme des Gewichtes der Traglast durch das Tragelement kann die Restlast z. B. von den Spulenkernen oder Polschuhen der Einzelspulen der Spulenanordnung der Linear-Antriebseinheit oder von einer weiteren magnetischen der mechanischen Trageinrichtung getragen werden.

Hierfür kann das Tragelement auch vorzugsweise zwei Tragschienen aufweisen, von denen die eine mit einem bestimmten Abstand zu einer ersten Seite einer mindestens einen Magnetreihe angeordnet ist und die andere mit dem gleichen bestimmten Abstand zu einer der ersten Seite der Magnetreihe gegenüberliegenden zweiten Seite der Magnetreihe oder einer weiteren Magnetreihe der mindestens einen Magnetreihe angeordnet ist.

Alternativ kann das Tragelement hierfür vorzugsweise eine U-förmige Tragschiene mit einem Bodenbereich und zwei Seitenbereichen aufweisen, wobei der Bodenbereich die beiden Seitenbereiche verbindet und wenigstens eine Magnetreihe der mindestens einen Magnetreihe wenigstens teilweise so innerhalb der U-förmigen Tragschiene geführt wird, dass wenigstens Teile einer Innenfläche des einen Seitenbereiches mit dem bestimmten Abstand zu einer ersten Seite der Magnetreihe angeordnet sind und wenigstens Teile einer Innenfläche des anderen Seitenbereiches mit dem gleichen oder einem anderen bestimmten spaltförmigen Abstand zu einer der ersten Seite der Magnetreihe gegenüberliegenden zweiten Seite der Magnetreihe oder einer weiteren Magnetreihe der mindestens einen Magnetreihe angeordnet sind.

Die obigen Ausführungsformen sind so zu verstehen, dass die Tragschienen separat oder als Polschuhleisten der Linear-Antriebseinheit ausgebildet sein können, d. h. als weichmagnetische Elemente, die unabhängig von der Linear-Antriebseinheit oder als ein integrales Bauteil davon ausgeführt sind. Es ist natürlich auch eine Kombination möglich, bei dem die erfindungsgemäßen Spulenmodule z. B. zwischen zwei Magnetreihen angeordnet sind, wobei an den den Spulenmodulen abgewandten Seiten dieser beiden Magnetreihen wiederum Tragschienen oder Seitenbereiche einer U-förmigen Tragschiene angeordnet sind.

Bei dem erfindungsgemäßen kombinierten magnetischen Trag- und Antriebssystem der ersten und zweiten Alternative der Erfindung ist vorzugsweise die mindestens eine Magnetreihe quer zur Tragrichtung und zur Antriebsrichtung magnetisiert, in der ein von der Trageinrichtung getragenes Element, z. B. ein Schiebetürelement, verfahren werden kann. Bei dieser vorzugsweisen Anordnung der Magnetisierung der mindestens einen Magnetreihe quer zur Tragrichtung ergibt sich eine besonders einfache konstruktive Ausgestaltung des Führungselementes, da dieses in diesem Fall unabhängig von einer Kraft geplant und ausgeführt werden kann, die von der Trageinrichtung erzeugt werden muss, um das getragene Element in einem Schwebezustand zu halten. Weiter ist eine einfache Ausführung der Linear-Antriebseinheit möglich, da diese ebenfalls unabhängig von der von der Trageinrichtung zu erzeugenden Kraft geplant und ausgeführt werden kann.

In der ersten und zweiten Alternative besteht erfindungsgemäß die mindestens eine Magnetreihe vorzugsweise aus einzelnen Dauermagneten, da so durch die Aneinanderreihung einzelner kleinerer Magnete bei der Materialbeschaffung und damit im Herstellungsprozess der erfindungsgemäßen Trageinrichtung Kosten gespart werden können. Weiter können aufgrund dieser Ausgestaltung leichter Toleranzen ausgeglichen und magnetische Eigenschaften besser ausgenutzt werden. Anstelle einer Reihe von Magneten kann auch ein Einzelmagnet eingesetzt werden, wodurch das relativ schwierige Montieren der Vielzahl von Einzelmagneten entfällt.

Nach der ersten und zweiten Alternative der Erfindung wechselt vorzugsweise die Magnetisierung der mindestens einen Magnetreihe in einer Längsrichtung der mindestens einen Magnetreihe in einer Längsrichtung der mindestens einen ersten Magnetreihe in bestimmten Abständen das Vorzeichen. Dieses Merkmal, das besonders einfach bei einer aus einzelnen Dauermagneten bestehenden Magnetreihe verwirklicht werden kann, bewirkt eine bessere magnetische Wirkung, da zusammen mit der Trageinrichtung ein magnetischer Feldschluss der einzelnen Magnetisierungsbereiche, d. h. zwischen den einzelnen Dauermagneten erzeugt wird. Weiter kann die mindestens eine Magnetreihe auf diese Weise leicht als Reihe der hartmagnetischen Elemente eingesetzt werden, mit der die Einzelspulen eine Wechselwirkung bewirken, die Vorschubkräfte hervorruft, d. h. die mindestens eine Magnetreihe kann das erfindungsgemäße magnetische Antriebssystem mit der magnetischen Trageinrichtung integrieren. Weiter wird durch dieses Merkmal erreicht, dass das den spaltförmigen Abstand gewährleistende Führungselement auch bei Toleranzen des beidseitig wirkenden Tragelementes keine großen Kräfte aufnehmen muss, da sich die zwischen der mindestens einen Magnetreihe und dem Tragelement in Magnetisierungsrichtung wirkenden Kräfte bestenfalls aufheben. Dieser Effekt wird mit einer steigenden Anzahl abwechselnder Polarisierungen stärker unterstützt, da damit sowohl Toleranzen in den Feldstärken einzelner Polarisierungsbereiche besser ausgeglichen werden, als auch eine solche Überlagerung der von den einzelnen Polarisierungsbereichen jeweils erzeugten Kräften erfolgt, dass ein Feld erzeugt wird, welches dem Aufbau von Querkräften entgegenwirkt. Mindestens sollten drei aufeinander folgende Polarisierungsbereiche vorgesehen sein, damit eine bei lediglich zwei Polarisierungsbereichen der Magnetreihe mögliche Verkantung der Magnetreihe nicht eintritt, die bereits große Querkräfte erzeugen kann.

Vorzugsweise wird der Abstand zwischen Magnetreihe und Tragelement so klein wie möglich gehalten.

Nach der ersten und zweiten Alternative der Erfindung sind das in der erfindungsgemäß verwendeten magnetischen Trageinrichtung verwendete mindestens ein Tragelement vorzugsweise ortsfest und die mindestens eine Magnetreihe ortsveränderlich angeordnet, d. h. im Fall einer Schiebetür ist diese an der mindestens einen Magnetreihe aufgehängt, wohingegen das mindestens eine Tragelement eine Führung für das Türelement oder die Türelemente einer mehrflügeligen Schiebetür bildet. Natürlich ist auch die Ausgestaltung des mindestens einen Tragelementes ortsveränderlich und der mindestens einen Magnetreihe ortsfest, wie auch eine Kombination dieser beiden Varianten möglich. Die Spulenanordnung der Linear-Antriebseinheit ist natürlich immer zusammen mit dem Tragelement der Trageinrichtung ortsfest bzw. ortsveränderlich angeordnet. Hierdurch entstehen bei einem geringen Bewegungsweg, wie er normalerweise bei dem Antrieb von Türflügeln vorliegt, keine übermäßigen erhöhten Kosten, aber der Läufer und damit das gesamtbewegliche Element des erfindungsgemäßen Antriebssystems oder kombinierten magnetischen Trag- und Antriebssystems kann passiv ausgelegt werden.

Das mindestens eine Tragelement ist nach der ersten und zweiten Alternative der Erfindung vorzugsweise weichmagnetisch, wodurch besonders niedrige Kosten hinsichtlich dieses Elementes erreicht werden.

Das Führungselement umfasst nach der ersten und zweiten Alternative der Erfindung vorzugsweise Rollen, Wälz- und/oder Gleitkörper.

Bei dem erfindungsgemäßen Antriebssystem oder kombinierten magnetischen Trag- und Antriebssystem ersten und zweiten Alternative ist ein Raster der Einzelspulen der Spulenanordnung vorzugsweise unterschiedlich zu den bestimmten Abständen der abwechselnden Polarisierung der mindestens einen Magnetreihe. Hierdurch wird ein besonders einfaches Anfahren des erfindungsgemäßen kombinierten magnetischen Trag- und Antriebssystems aus dem Stillstand sowie die Möglichkeit einer besonders gleichförmigen Bewegung ermöglicht.

Eine dritte Alternative einer nicht erfindungsgemäßen Schiebetür umfasst ein magnetisches Antriebssystem für mindestens einen Türflügel, mit einer in Antriebsrichtung angeordneten Magnetreihe, deren Magnetisierung in ihrer Längsrichtung in bestimmten Abständen das Vorzeichen wechselt, und einem mit der Magnetreihe verbundenen Tragschlitten, der beweglich an einem Tragprofil aufgehängt ist und an dem der Türflügel befestigt werden kann, und mit einem an dem Tragprofil befestigten Stator, der wenigstens ein Statormodul aufweist, das eine aus mehreren Einzelspulen oder einer Antriebswicklung und Spulenkernen bestehende Spulenanordnung, die bei entsprechender Ansteuerung der Einzelspulen eine Wechselwirkung mit der Magnetreihe bewirkt, die Vorschubkräfte hervorruft, eine Spulen- oder Wicklungsverdrahtung und Anschlusskontakte aufweist, und das als eine mechanische Einheit in das Tragprofil montiert ist.

Dieser Aufbau des Linearmotors mit einem Linearmotor-Stator, der aus mindestens einem Statormodul besteht, welches mechanisch eine Einheit bildet, hat gegenüber dem Stand der Technik ebenfalls den Vorteil der ersten und zweiten Alternative der erfindungsgemäßen Schiebetür, dass das wenigstens eine Statormodul vorgefertigt und als ganzes in ein Antriebs-Trägerprofil montiert werden kann, wodurch geringe Montagekosten erreicht werden. Weiter kann ein so aufgebauter Stator für unterschiedliche lange Linearmotor-Schiebetürantriebe genutzt werden. Durch die Ausgestaltung eines Statormodules mit mehreren Antriebsspulen oder einer Antriebswicklung, einer Spulen- oder Wicklungsverdrahtung und Anschlusskontakten ist weiter eine leichte Kontaktierung des intern vollständig verdrahteten Statormodules möglich.

Somit bildet das Statormodul mechanisch und elektrisch eine Einheit, die leicht montiert werden kann und einen kostengünstigen Aufbau der Schiebetür ermöglicht, wobei mehrere Statormodule zu einem Stator aneinandergereiht werden können.
Dies resultiert daraus, dass gleiche Statormodule in entsprechend großer Stückzahl deutlich kostengünstiger gefertigt werden können als individuell auf die jeweilige Antriebsbreite angepasste Statormodule, die Lagerhaltung der Statormodule vereinfacht wird, die Fertigung der Statormodule als Vorabfertigung unabhängig von der Fertigung des restlichen Linearmotor-Schiebetürantriebs erfolgen und ggf. an anderem Ort mit z. B. niedrigeren Produktionskosten stattfinden kann und die Qualität des Statormodules unabhängig von der des restlichen Linearmotor-Schiebetürantriebs überwacht werden kann. Da der mit Dauermagneten bestückte Läufer weiter in gestreckter Bauform ausgeführt ist, arbeitet der erfindungsgemäße Linearmotor auch mit einem relativ kurzen Stator z. B. kürzer als die Länge des Läufers gut zusammen, d. h. auch bei nicht aus mehreren Statormodulen bestehenden Statoren bleiben die obigen Vorteile bestehen, da die Statormodule in unterschiedlich breiten Schiebetüren eingesetzt werden können, da durch die Verwendung eines Stators bzw. Statormodules, das deutlich kürzer ist, als die Antrieblänge, für unterschiedliche Antriebslängen der gleichen Stator eingesetzt werden kann.

Bei der dritten Alternative der Schiebetür weist ein Statormodul weiter vorzugsweise wenigstens eine magnetische Rückschlussschiene auf. An dieser magnetischen Rückflussschiene können alle Einzelspulen und Spulenkerne befestigt werden, wodurch die mechanische Einheit des Statormodules durch die magnetische Rückflussschiene gegeben ist. Auf diese Weise wird die notwendige Funktionalität der mechanischen Einheit vorteilhaft mit den das Magnetfeld für den Vortrieb verstärkenden Eigenschaften der magnetischen Rückflussschiene verkoppelt. Die einzelnen Statormodule sind so ausgestaltet, dass eine elektrische Verbindung von zwei Statormodulen durch direktes Zusammenstecken oder mittels eines Zwischenstückes, an das zwei Statormodule angeschlossen werden können, erfolgt. Natürlich kann die elektrische Verbindung alternativ auch durch eine Verlötung oder Verschraubung erfolgen, wobei aber wohl ein erhöhter Montageaufwand besteht. Die Kontaktierung der Statormodule erfolgt vorzugsweise zur Reduzierung des Montageaufwandes möglichst einfach. Bei einem einfachen Zusammenstecken der Statormodule werden diese in Serie geschaltet, d. h. es werden durchgängige Phasenleitungen gebildet, wodurch die Einzelspulen der Spulenanordnungen der Statormodule parallel geschaltet werden. Bei einer solchen Montage entfällt die separate Kontaktierung der Statormodule. Andererseits kann bei entsprechender Automatisierung des Fertigungsprozesses eine automatische Verlötung oder Verschweißung der elektrischen Leitungen der Statormodule sinnvoll sein, da dieses Verfahren eine höher Fehlersicherheit und geringere Teilekosten verursacht als eine Steckverbindung.

Alternativ oder zusätzlich ist bei der dritten nicht erfindungsgemäßen Alternative der Schiebetür der Stator vorzugsweise aus mehreren Statormodulen zusammengesetzt. Auf diese Weise können in dieser Ausgestaltung bei Schiebetürantrieben, die die mehrfache Länge des Statormodules aufweisen, zur Schubkraft- und Leistungssteigerung mehrere Statormodule in "Serienschaltung" zusammengesetzt werden. Auch ist eine "Parallelschaltung" mehrerer Statormodule möglich, um die Schubkraft und Leistung des Linearmotors zu steigern. Durch diese Ausgestaltung können bei entsprechend kurzen Linearmotor-Statormodulen, z. B. bei einer Statorlänge < 600 mm, mit einem einzigen Typ von Linearmotor-Statormodulen alle Baulängen von Schiebetürantrieben realisiert werden.

Alternativ oder zusätzlich weisen bei einer dritten Alternative der Schiebetür in dieser Ausgestaltung die Statormodule eine unterschiedliche Länge auf. Längendifferenzen zwischen den Statormodulen betragen vorzugsweise F_{1,2...,n}, wobei n die Anzahl der verwendeten Statormodule ist und F_{1,2...,n} = (x_{1,2,...,n}+n-1)/n, mit x_{1,2...,n} = (1, ..., n) und x ist eine natürliche Zahl.

Durch diese vorzugsweise Verwendung unterschiedlicher langer Linearmotor-Statormodule kann ohne eine Reduzierung der kleinsten Länge eines Statormodules eine wesentlich feinere Stufung der durch Zusammensetzen der Statormodule realisierbaren Statorlängen erhalten werden.
Mit den folgenden Definitionen:
- n = Anzahl der unterschiedlichen Längen von Statormodulen,
- x_{1,2,...n} = (1, ... n), mit x ist eine natürliche Zahl,
- günstiger Faktor F der Längenverhältnisse der Statormodule bei n unterschiedlichen Statormodullängen: F_{1,2,...n} = (x_{1,2, ...n}+n-1)/n,
ergibt sich bei Verwendung von n unterschiedlich langen Statoren die feinste konstante Abstufung bei Einsatz von möglichst wenig Statormodulen pro Stator.

### Beispiel 1:

Anzahl unterschiedlicher Längen von Statormodulen n = 2;
hieraus folgt F_{1,2} = 2/2; 3/2, d. h. F₁ = 2/2 = 1 und F₂ = 3/2 = 1,5.

Bei einer Länge des kürzesten Statormodules = 600 mm folgt hieraus: Statormodul 1 = 600 mm, Statormodul 2 = 900 mm. Es ist also eine möglich Stufung von 300 mm möglich.

### Beispiel 2:

Anzahl unterschiedlicher Längen von Statormodulen n = 3;
hieraus folgt F_{1,2,3} = 3/3, 4/3, 5/3, d. h. F₁ = 3/3 = 1, F₂ = 4/3 und F₃ = 5/3.
Bei einer Länge des kürzesten Statormodules = 600 mm folgt hieraus: Statormodul 1 = 600 mm, Statormodul 2 = 800 mm, Statormodul 3 = 1000 mm. Es ist also eine Stufung von 200 mm möglich.

Bei der dritten Alternative der Schiebetür ist weiter alternativ oder zusätzlich vorzugsweise das wenigstens eine Statormodul durch Einschieben in eine Nut des Tragprofiles befestigt und durch eine mechanische Sicherung gegen ein Verschieben in der Nut gesichert.
Hier ist die mechanische Sicherung z. B. ein Stift, eine Schraube, eine plastische Verformung des Trägerprofiles im Bereich der Nut oder von Teilen des Stators, oder ein Verkleben, Verlöten oder Verschweißen das Linearmotormoduls. Da sich ein stabiles, komplex geformtes Tragprofil, das eine große Zahl von Trag- und Befestigungsfunktionen integriert, besonders einfach und kostengünstig als Stranggussprofil, vorzugsweise aus Aluminium, fertigen lässt und sich Nuten ohne kostenverursachenden Mehraufwand in ein solches Profil einbringen lassen, ist diese bevorzugte Ausführungsform mit in eine Profilnut des Tragprofiles eingeschobenen Statormodulen besonders einfach, flexibel und kostengünstig. Weiterhin ist die Befestigung in einer Nut an beliebiger Stelle längs des Profiles möglich und unabhängig von der Länge des Statormodules.

Das mindestens ein Statormodul in der dritten Alternative kann alternativ auch durch eine andere mechanische Verbindung, z. B. durch Verschrauben, Vernieten, Verstiften, Verklammern, Verkleben, Verlöten oder Verschweißen an dem feststehenden Tragprofil befestigt sein. Das heißt, neben der besonders günstigen Befestigung durch eine Nutführung sind zwischen Statormodul(en) und Tragprofil auch alle anderen Fügeverfahren möglich, mit denen eine ausreichende Festigkeit realisiert werden kann. Bei einer Führung der Statormodule in einer Nut können auch andere Fügeverfahren zusätzlich genutzt werden, um den Nachteil des Führungsspiels bei einer Nutführung und ein damit verbundenes mögliches Klappern, zu beheben.

Bei der dritten Alternative der Schiebetür ist weiter alternativ oder zusätzlich vorzugsweise in dem Tragprofil nicht für Statormodule genutzter für die Aufnahme von Statormodulen vorgesehener Bauraum mit wenigstens einem magnetischen Rückschlusskörper ausgefüllt.
Die Rückschlusskörper der Statormodule können neben der Verstärkung der magnetischen Antriebsfelder der Spulen auch in einem Zusammenwirken mit den Dauermagneten des Läufers eine zusätzliche Tragfunktion erfüllen. Damit diese Tragfunktion gleichmäßig über die gesamte Verfahrlänge erhalten bleibt, wird der Stator in dieser bevorzugten Ausführungsform bei der Verwendung eines Stators, der kürzer ist als die Verfahrlänge plus die Läuferlänge, um entsprechende Rückschlusskörper verlängert. Weiterhin werden in dieser bevorzugten Ausgestaltung durch eine Verlängerung der Rückschlusskörper ebenfalls bei dem Herausfahren der Dauermagnete aus den Bereich der Rückschlusskörper des Stators entstehende große Rastkräfte vermieden. Der Mehraufwand durch die Verlängerung der Rückschlusskörper des Stators ist als gering einzuschätzen, da der Rückschlusskörper mit einfachen Fertigungsverfahren aus einem preisgünstigen weichmagnetischen Werkstoff gefertigt werden kann. Da die Rückschlusskörper-Verlängerung keine elektrischen Bauteile oder Elemente enthält, lässt sie sich auf nahezu beliebige Länge zuschneiden bzw. kürzen. Eine andere Möglichkeit ist es, Rückschlusskörper-Module mit konstanter Länge zu verwenden und den verbleibenden Raum hiermit aufzufüllen. Diese Elemente können deutlich kürzer sein als die Statormodule, da die Rückschlusskörper-Module nicht elektrisch kontaktiert werden müssen und daher der Einsatz einer größeren Zahl solcher Elemente bei der Montage tragbar ist.

Bei der dritten Alternative der Schiebetür weist das wenigstens eine Statormodul weiter alternativ oder zusätzlich vorzugsweise einen magnetisch sensitiven Positionssensor, der vorzugsweise aus mehreren magnetisch sensitiven Einzelsensoren besteht, eines mit der Magnetreihe als Magnetmaßstab oder mit einem separaten Magnetmaßstab arbeitenden Wegmesssystems auf. In dieser bevorzugten Ausführungsform sind für die Kommutierung und Regelung des Linearmotor-Schiebetürantriebes vorzugsweise (in einer wegabhängigen Steuerung) verwendeten mindestens zwei mit einem festen Abstand montierte Wegsensor-Einheiten bereits in die Statormodule integriert, wodurch ein separates Handling entfällt.

Bei der dritten Alternative der Schiebetür sind weiter alternativ oder zusätzlich vorzugsweise die Einzelspulen der Spulenanordnung eines Statormodules zu einer an durch das Statormodul verlaufende Phasenleitungen angeschlossenen Ringschaltung oder Sternschaltung verschaltet. Diese vorzugsweise Ausführungsform ermöglicht ein besonders einfaches elektrischen Verbinden von mehreren Statormodulen zu einem Stator, da die notwendigen elektrischen Anschlüsse, d. h. die Phasenleitungen, prinzipiell an beiden Enden eines Statormodules vorhanden sind. Die Einzelspulen sind dann innerhalb eines Statormodules mit den an beiden Enden geführten Phasenleitungen verbunden.

Bei der dritten Alternative der Schiebetür sind weiter alternativ oder zusätzlich vorzugsweise die Einzelspulen der Spulenanordnung eines Statormodules, die an eine der durch das Statormodul verlaufenden Phasenleitungen angeschlossen sind, elektrisch in Reihe oder parallel verschaltet. Durch diese vorzugsweisen Schaltungsalternativen ergibt sich jeweils eine Einfehlersicherheit für eine bestimmte Fehlerart. Bei einer Parallelschaltung ist der Fehler einer Leitungsunterbrechung an Einzelspulen, der bei einer schlechten Kontaktierung auftreten kann, abgesichert, wohingegen bei einer Reihenschaltung Kurzschlüsse von Einzelspulen, wie sie bei deren Durchbrennen wahrscheinlich auftreten, unerheblich sind.

Bei der dritten Alternative der Schiebetür sind weiter alternativ oder zusätzlich vorzugsweise durch das Statormodul verlaufende Phasenleitungen aus jeweils wenigstens zwei parallel verschalteten Leitern ausgeführt. Diese Ausgestaltung ermöglicht eine Einfehlersicherheit, die insbesondere für Fluchtweganwendungen notwendig ist, indem die Phasenleitungen als Ringleitungen ausgestaltet sind, wodurch bei einer Unterbrechung an einer Stelle des Ringes immer noch an allen Teilen des Leiters Potential anliegt.

Bei der dritten Alternative der Schiebetür bestehen weiter alternativ oder zusätzlich vorzugsweise die Spulenkerne aus einem weichmagnetischen Werkstoff. Weiter vorzugsweise sind die Spulenkerne geblecht ausgeführt. Eine zu der ebenfalls möglichen massiven Ausführung der Spulenkerne gewählte geblechte Ausführung der Spulenkerne erbringt in der Regel Vorteile hinsichtlich der Wirbelstromverluste. Demgegenüber steht der mögliche Mehraufwand, der bei einer Ausführung als Stanzteil aber als gering bis nicht vorhanden angesehen werden kann.

Bei der dritten Alternative der Schiebetür sind weiter alternativ oder zusätzlich vorzugsweise die Spulenkerne zylindrisch oder sie weisen eine langgestreckte Form auf, die quer zur Bewegungsrichtung des Tragschlittens verläuft. Insbesondere in der letztgenannten vorzugsweisen Ausgestaltung der dritten Alternative der Schiebetür ergeben sich Nuten zwischen den weichmagnetischen Kernen, so dass eine sehr geringe Bauhöhe des erfindungsgemäßen Linearmotor-Stators von unter 12 mm realisiert werden kann. Da nur der quer zur Fahrrichtung liegende Anteil des Wicklungsdrahtes der Statormodule einen Beitrag zum Vorschub leistet, sind längliche Spulen, deren Längsachse quer zur Fahrrichtung liegt, also eine Wicklung, bei der dieser Anteil möglichst groß ist, besonders wirkungsvoll. Da die nicht wirkungsvollen Drahtanteile weiter auch ohmsche Verluste verursachen, verringert eine effiziente Winklung neben dem benötigten Kupfervolumen und damit verbundenen Kosten und Bauraum auch die Leistungsverluste und erhöht somit den Wirkungsgrad des Linearmotors dieser bevorzugten Ausgestaltung der Erfindung.

Bei der dritten Alternative der Schiebetür liegt weiter alternativ oder zusätzlich vorzugsweise die Spulen- oder Wicklungsverdrahtung in Querrichtung neben der Spulenanordnung. Diese Anordnung ermöglicht einen einfachen und platzsparenden Aufbau.

Bei der dritten Alternative der Schiebetür sind weiter alternativ oder zusätzlich vorzugsweise mehrere Einzelspulen der Spulenanordnung aus einem ununterbrochenen Draht gefertigt. Diese Anordnung vermeidet oder verringert Kontaktierungen der Einzelspulen, wodurch im Betrieb der Schiebetür auftretende, durch schlechte Kontaktierungen verursachte Unterbrechungen der Verdrahtung vermieden oder vermindert werden.

Bei der dritten Alternative der Schiebetür sind weiter alternativ oder zusätzlich vorzugsweise die Einzelspulen der Spulenanordnung ohne festen Wickelkörper zu festen Spulen verbacken oder verklebt. Hierfür ist der Draht der Spulen vorzugsweise Backlackdraht. Durch diese Ausgestaltung können die Spulen aus verbackenem oder verklebtem Draht auf die Spulenkerne gesteckt werden. Dort können die Spulen durch Einrasten, Verkleben, Verbacken, Vergießen oder mittels Blechlaschen befestigt werden. Alternativ kann der Draht der Spulen des mindestens einen Linearmotor-Statormodules fest auf die Spulenkerne gewickelt sein, so dass Spule und Kern eine feste Einheit bilden.

Bei der dritten Alternative der Schiebetür ist weiter alternativ oder zusätzlich vorzugsweise zwischen den Einzelspulen und den Spulenkernen der Spulenanordnung eine elektrische Isolationsschicht vorgesehen. Diese elektrische Isolationssicht kann z.B. aus Lack, Folie, Schlauch oder einem festem Kunststoffkörper bestehen.

Bei der dritten Alternative der Schiebetür ist weiter alternativ oder zusätzlich vorzugsweise ein Ende jeder Einzelspule mit dem dieser Einzelspule zugeordneten Spulenkern kontaktiert und die Spulenkerne bilden zusammen mit einer magnetischen Rückflussschiene einen Leiter der Spulenverdrahtung. In dieser Ausgestaltung bilden die Kerne mit der Rückschlussschiene vorzugsweise den Sternpunktleiter von sternförmig verschalteten Spulen.

Die dritte Alternative der Schiebetür weist vorzugsweise weiter für jeden Türflügel eine mit der Magnetreihe verbundene Rollenanordnung auf, die bezüglich des Türflügels eine Tragfunktion erfüllt und einen bestimmten spaltförmigen Abstand zwischen der Magnetreihe und den Spulenkernen gewährleistet.
Durch eine solche Auslegung des magnetischen Antriebssystems als magnetisches Trag- und Antriebssystem, bei dem die erforderliche Tragkraft teilweise von dem magnetischen Trag- und Antriebssystem und teilweise von der Rollenanordnung aufgenommen wird, wird gegenüber dem Stand der Technik der Vorteil erzielt, dass die Rollenanordnung weder die gesamte Last des Türflügels tragen muss, noch eine aufgrund von Sicherheitsbestimmungen erforderliche große Tragkraft bei rein mittels Magneten aufgehängten Türflügeln aufnehmen muss. Hierdurch werden gegenüber einer reinen Rollenlagerung bzw. einer durch Rollen abgestützten Magnetaufhängung die folgenden Vorteile erreicht:
- größere Lebensdauer der Rollen,
- Reduzierung der Rollengröße und damit eine Bauraumreduktion bezüglich der Rollenlagerung,
- eine Reduzierung der Rollengeräusche,
- Reduzierung des Rollwiderstandes bzw. der Rollreibung.

Weiter ergeben sich bei dieser Ausgestaltung der dritten Alternative der Schiebetür gegenüber einer mit einem rein magnetischen Trag- und Führungssystem die Vorteile, dass die Tragkraftkennlinien-Steifigkeit bei der Auslegung des Systems nicht berücksichtigt werden braucht, beim Beschleunigen und Abbremsen keine Wankbewegungen der getragenen Last, z. B. des Türflügels, entstehen, und dass unterschiedliche Auslenkungen bei unterschiedlichen Türflügelgewichten nicht zwingend berücksichtigt bzw. kompensiert werden müssen. Weiter kann das so ausgestaltete magnetische Trag- und Antriebssystem für mindestens einen Türflügel ohne Berücksichtigung der tatsächlichen späteren Verwendung ohne Unterschiede in Serie gefertigt werden, d. h. ohne einen bei der Fertigung erforderlichen Abgleich an das später zu tragende Gewicht.

Aus diesen Gründen ist bei einer solchen nach dem anziehenden Kraftprinzip arbeitenden Lagerung eine sehr gute Leichtgängigkeit und geräuschlose Arbeitsweise gegeben, wobei aufgrund der eingesetzten Rollenanordnung, welche den bestimmten spaltförmigen Abstand zwischen der Magnetreihe und der Spulenanordnung gewährleistet, trotz Ausnutzung eines instabilen Gleichgewichtszustandes keine elektrische oder elektronische Regeleinrichtung vorgesehen zu werden braucht. Ein spaltförmiger Abstand im Sinne dieser Erfindung ist ein Abstand zwischen zwei parallelen oder wenig gegeneinander geneigten Flächen. Hier insbesondere zwischen einer Polfläche einer der (mindestens einen) Magnetreihe und einer dieser gegenüberliegend im Wesentlichen parallel dazu angeordneten Fläche der Spulenkerne der Spulenanordnung.

Bei der dritten Alternative der Trageinrichtung ist die Magnetreihe vorzugsweise parallel zur Tragrichtung und quer zur Antriebsrichtung magnetisiert.

Nach der Erfindung besteht die mindestens eine Magnetreihe vorzugsweise aus einem oder mehreren Hochleistungsmagneten, vorzugsweise Seltenerden-Hochleistungsmagneten, weiter vorzugsweise aus Neodym-Eisen-Bor (NeFeB) bzw. Samarium-Cobalt (Sm₂Co) oder kunststoffgebundenen Magnetwerkstoffen. Durch die Verwendung von solchen Hochleistungsmagneten lassen sich wegen der höheren Remanenzinduktion wesentlich höhere Kraftdichten erzeugen als mit Ferrit-Magneten. Demzufolge lässt sich das Magnetsystem bei gegebener Tragkraft mit Hochleistungsmagneten geometrisch klein und damit platzsparend aufbauen. Die gegenüber Ferrit-Magneten höheren Materialkosten der Hochleistungsmagnete werden durch das vergleichsweise geringe Magnetvolumen zumindest kompensiert.
Das erfindungsgemäße Antriebssystem oder kombinierte Trag- und Antriebssystem wird zum Antrieb mindestens eines Türflügels einer Schiebetür eingesetzt, die vorzugsweise als Bogenschiebetür oder Horizontal-Schiebewand ausgebildet ist. Es kann neben diesem Einsatz auch zum Antrieb von Torflügeln oder in Zuführeinrichtungen, Handlingseinrichtungen oder Transportsystemen eingesetzt werden.

Der Hilfsantrieb kann für einen Türflügel oder für mehrere, auch alle, Türflügel einer mehrflügeligen Schiebetür vorgesehen werden.

Die Erfindung wird nun anhand von schematisch dargestellten Ausführungsbeispielen näher beschrieben.

Dabei zeigen:
- Figur 1:: einen Querschnitt einer ersten bevorzugten Ausführungsform der in der ersten und zweiten Alternative erfindungsgemäß verwendeten magnetischen Trageinrichtung in verschiedenen Belastungszuständen,
- Figur 2:: die Tragkraftkennlinie der magnetischen Trageinrichtung nach der in Figur 1 gezeigten ersten bevorzugten Ausführungsform,
- Figur 3:: den Querkraftverlauf der magnetischen Trageinrichtung nach der in Figur 1 gezeigten ersten bevorzugten Ausführungsform,
- Figur 4:: eine Schnittdarstellung einer Draufsicht der magnetischen Trageinrichtung nach der in Figur 1 gezeigten ersten bevorzugten Ausführungsform,
- Figur 5:: eine perspektivische Ansicht eines erfindungsgemäßen Spulenmodules der ersten und zweiten Alternative der erfindungsgemäßen Schiebetür in einer ersten bevorzugten Ausführungsform mit drei quer zur Fahrtrichtung ausgerichteten Spulen und U-förmiger Blechhalterung sowie drei Kontaktierungs- und Befestigungsstiften ohne und mit U-förmigem Tragschienenelement,
- Figur 6:: eine Schnittdarstellung einer Draufsicht der ersten bevorzugten Ausführungsform des erfindungsgemäßen Antriebssystems der ersten Alternative der erfindungsgemäßen Schiebetür,
- Figur 7:: eine elektrische Verschaltung der Spulen der Linear-Antriebseinheit des in Figur 6 gezeigten Antriebssystems,
- Figur 8:: ein Diagramm zur Erläuterung einer ersten Möglichkeit des Spannungsverlaufes an den wie in Figur 7 gezeigt verschalteten Spulen der ersten bevorzugten Ausführungsform des erfindungsgemäßen Antriebssystems der ersten Alternative der erfindungsgemäßen Schiebetür,
- Figur 9:: ein Diagramm zur Erläuterung einer zweiten Möglichkeit des Spannungsverlaufes an den wie in Figur 7 gezeigt verschalteten Spulen der ersten bevorzugten Ausführungsform des erfindungsgemäßen Antriebssystems,
- Figur 10:: ein Diagramm zur Erläuterung einer dritten Möglichkeit des Spannungsverlaufes an den wie in Figur 7 gezeigt verschalteten Spulen der ersten bevorzugten Ausführungsform des erfindungsgemäßen Antriebssystems,
- Figur 11:: eine perspektivische Ansicht eines erfindungsgemäßen Spulenmodules der ersten Alternative der erfindungsgemäßen Schiebetür in einer zweiten bevorzugten Ausführungsform bzw. eine perspektivische Ansicht eines Teiles einer erfindungsgemäßen Spulenanordnung der zweiten Alternative der erfindungsgemäßen Schiebetür, mit drei in Fahrtrichtung ausgerichteten Spulen, die auf einen gemeinsamen Kern gewickelt sind, wobei der Kern und die gezeigten quadratischen Polschuhe ein kompaktes Drehteil sein können,
- Figur 12:: eine Schnittdarstellung einer Draufsicht der zweiten bevorzugten Ausführungsform des erfindungsgemäßen kombinierten Antriebssystems der ersten Alternative der erfindungsgemäßen Schiebetür bzw. eine Schnittdarstellung einer Draufsicht einer ersten bevorzugten Ausführungsform des erfindungsgemäßen kombinierten magnetischen Trag- und Antriebssystems der zweiten Alternative der erfindungsgemäßen Schiebetür mit einer elektrischen Verschaltung der Spulen der Linear-Antriebseinheit,
- Figur 13:: in Reihe angeordnete Spulen mit fluchtenden Achsen, denen einseitig Magnete gegenüber stehen, oder an deren beiden Seiten Flussleitstücke angeordnet sind, nach der zweiten Alternative der erfindungsgemäßen Schiebetür,
- Figur 14:: eine Längsschnittdarstellung eines in der dritten nicht erfindungsgemäßen Alternative der Schiebetür prinzipiell verwendeten kombinierten Trag- und Antriebssystems,
- Figur 15:: eine elektrische Verschaltung der Spulen der Linear-Antriebseinheit des in Figur 14 gezeigten kombinierten Trag- und Antriebssystems,
- Figur 16:: eine Querschnittsdarstellung einer Schiebetür nach einer ersten bevorzugten Ausgestaltung nach der dritten Alternative,
- Figur 17:: eine Querschnittsdarstellung einer Schiebetür nach einer zweiten bevorzugten Ausgestaltung nach der dritten Alternative,
- Figur 18:: eine Längsschnittsdarstellung einer Schiebetür nach einer ersten bevorzugten Ausführungsform nach der dritten Alternative,
- Figur 19:: eine Längsschnittsdarstellung einer Schiebetür nach einer zweiten bevorzugten Ausführungsform nach der dritten Alternative,
- Figur 20:: eine Längsschnittsdarstellung einer Schiebetür nach einer dritten bevorzugten Ausführungsform nach der dritten Alternative,
- Figur 21:: eine Längsschnittsdarstellung einer Schiebetür nach einer vierten bevorzugten Ausführungsform nach der dritten Alternative,
- Figur 22:: eine Längsschnittsdarstellung einer Schiebetür nach einer fünften bevorzugten Ausführungsform nach der dritten Alternative,
- Figur 23:: eine Längsschnittsdarstellung einer Schiebetür nach einer sechsten bevorzugten Ausführungsform nach der dritten Alternative,
- Figur 24:: eine elektrische Verschaltung eines Statormodules einer Schiebetür nach einer ersten bevorzugten Ausgestaltung nach der dritten Alternative,
- Figur 25:: eine elektrische Verschaltung eines Statormodules einer Schiebetür nach einer zweiten bevorzugten Ausgestaltung nach der dritten Alternative,
- Figur 26:: eine elektrische Verschaltung eines Statormodules einer Schiebetür nach einer dritten bevorzugten Ausgestaltung nach der dritten Alternative,
- Figur 27:: eine elektrische Verschaltung eines Statormodules einer Schiebetür nach einer vierten bevorzugten Ausgestaltung nach der dritten Alternative,
- Figur 28:: eine elektrische Verschaltung eines Statormodules einer Schiebetür nach einer fünften bevorzugten Ausgestaltung nach der dritten Alternative,
- Figur 29:: eine elektrische Verschaltung eines Statormodules einer Schiebetür nach einer sechsten bevorzugten Ausgestaltung nach der dritten Alternative,
- Figur 30:: eine elektrische Verschaltung eines Statormodules einer Schiebetür nach einer siebten bevorzugten Ausgestaltung nach der dritten Alternative,
- Figur 31:: eine elektrische Verschaltung eines Statormodules einer Schiebetür nach einer achten bevorzugten Ausgestaltung nach der dritten Alternative,
- Figur 32:: eine elektrische Verschaltung eines Statormodules einer Schiebetür nach einer neunten bevorzugten Ausgestaltung nach der dritten Alternative,
- Figur 33:: eine elektrische Verschaltung eines Statormodules einer Schiebetür nach einer zehnten bevorzugten Ausgestaltung nach der dritten Alternative,
- Figur 34:: eine elektrische Verschaltung eines Statormodules einer Schiebetür nach einer elften bevorzugten Ausgestaltung nach der dritten Alternative,
- Figur 35:: eine elektrische Verschaltung eines Statormodules einer Schiebetür nach einer zwölften bevorzugten Ausgestaltung nach der dritten Alternative,
- Figur 36:: eine elektrische Verschaltung eines Statormodules einer Schiebetür nach einer dreizehnten bevorzugten Ausgestaltung nach der dritten Alternative,
- Figur 37:: eine erste Variante einer elektrischen Verschaltung von zwei miteinander verbundenen Statormodulen einer Schiebetür nach der vierten bevorzugten Ausgestaltung nach der dritten Alternative,
- Figur 38:: eine zweite Variante einer elektrischen Verschaltung von zwei miteinander verbundenen Statormodulen einer Schiebetür nach der vierten bevorzugten Ausgestaltung nach der dritten Alternative,
- Figur 39:: eine dritte Variante einer elektrischen Verschaltung von zwei miteinander verbundenen Statormodulen einer Schiebetür nach der vierten bevorzugten Ausgestaltung nach der dritten Alternative,
- Figur 40:: eine erste Variante einer elektrischen Verschaltung von zwei miteinander verbundenen Statormodulen einer Schiebetür nach der dreizehnten bevorzugten Ausgestaltung nach der dritten Alternative,
- Figur 41:: eine zweite Variante einer elektrischen Verschaltung von zwei miteinander verbundenen Statormodulen einer Schiebetür nach der dreizehnten bevorzugten Ausgestaltung nach der dritten Alternative,
- Figur 42:: eine Querschnittdarstellung und eine Horizontalschnittdarstellung von Spulenkernen einer Schiebetür nach einer ersten bevorzugten Ausgestaltung nach der dritten Alternative, und
- Figur 43:: eine Querschnittdarstellung und eine Horizontalschnittdarstellung von Spulenkernen einer Schiebetür nach einer zweiten bevorzugten Ausgestaltung nach der dritten Alternative.

Die Figur 1 zeigt eine schematische Darstellung einer ersten bevorzugten Ausführungsform der erfindungsgemäß verwendeten magnetischen Trageinrichtung der ersten und zweiten Alternative der erfindungsgemäßen Schiebetür im Querschnitt. Zur Erläuterung ist ein Koordinatensystem eingezeichnet, bei dem eine x-Richtung eine Fahrtrichtung eines an der erfindungsgemäßen Trageinrichtung aufgehängten Türflügels 5 darstellt. Die Richtung der auf die magnetische Trageinrichtung wirkenden Querkräfte ist die y-Richtung und die durch das Gewicht der aufgehängten Türflügel 5 bedingte vertikale Magnetauslenkung nach unten ist in z-Richtung eingezeichnet.

Eine an einem Tragschlitten 4 befestigte Magnetreihe 1 wird durch ein an dem Tragschlitten 4 vorgesehenes mechanisches Führungselement 3, das mit einem Gehäuse 6 der Trageinrichtung zusammenwirkt, in horizontaler Richtung zentriert zwischen weichmagnetischen Tragschienen 2a, 2b, die das Tragelement 2 bilden, zwangsgeführt, während sie in vertikaler Richtung und in Fahrtrichtung (x) des Türflügels 5 frei verschiebbar ist. Durch die so erzwungene Symmetrie heben sich die in y-Richtung an den Magneten angreifenden Querkräfte weitgehend auf. In vertikaler Richtung (z-Richtung) nehmen die Magnete nur im lastfreien Zustand, also ohne an dem Tragschlitten 4 befestigte Last, wie in der Figur 1a gezeigt, eine symmetrische Lage ein.

Bei Belastung der Magnete mit einer Gewichtskraft F_{g}, z. B. durch den an dem Tragschlitten 4 befestigten Türflügel 5, werden diese in vertikaler Richtung aus der in Figur 1a gezeigten symmetrischen Lage über einen in Figur 1b gezeigten Zwischenzustand in eine in Figur 1c gezeigte Gleichgewichtslage bewegt, die durch die zu tragende Gewichtskraft F_{g} und eine magnetische Rückstellkraft zwischen den Magneten der Magnetreihe 1 und den Tragschienen 2a, 2b des Tragelementes 2, im Folgenden auch als Tragkraft F(z) bezeichnet, bestimmt ist. Die Ursache dieser Rückstellkraft sind die zwischen den Magneten der Magnetreihe 1 und den Tragschienen 2a, 2b wirkenden magnetischen Anziehungskräfte, wobei nur der Teil der Magnete, der zwischen den Tragschienen 2a, 2b nach unten heraustritt, zu dieser magnetischen Tragkraft beiträgt. Da dieser Teil mit größer werdender vertikaler Auslenkung zunimmt, steigt die magnetische Tragkraft dem Betrag nach kontinuierlich mit der Auslenkung an.

Figur 2 zeigt die Abhängigkeit zwischen der vertikalen Auslenkung der Magnetreihe 1 und der magnetischen Tragkraft in einer Kennlinie, d. h. die Tragkraftkennlinie der Trageinrichtung gemäß der in Figur 1 gezeigten Ausführungsform. Auf der Abszisse ist die vertikale Auslenkung z nach unten, z. B. in mm, und auf der Ordinate die korrespondierende erzeugte magnetische Tragkraft F(z), z. B. in Newton, angegeben. Der Verlauf der Tragkraftkennlinie ist durch einen oberen und einen unteren Abrisspunkt gekennzeichnet, die jeweils erreicht werden, wenn die Magnete zwischen den Tragschienen nach oben bzw. nach unten vollständig heraustreten, wie es für den Fall nach unten in Figur 1e gezeigt ist. Wird diese kritische Auslenkung kraftbedingt überschritten, so schwächen sich die Rückstellkräfte durch den zunehmenden Abstand zu den Tragschienen 2a, 2b ab, wodurch in diesen Bereichen kein stabiler Gleichgewichtszustand zwischen der Tragkraft F(z) und der durch die Last bedingten Gewichtskraft F_{g} erreicht werden kann.

In der Praxis kann ein solches Abreißen der Tragkraft F(z) durch die Gewichtskraft F_{g} der Türflügelmasse durch eine mechanische Begrenzung der möglichen Auslenkung der Magnetreihe 1 zuverlässig verhindert werden, wie sie beispielhaft in Figur 1d gezeigt ist. Hier umfasst das die Tragschienen 2a, 2b aufnehmende und eine horizontale Führung für das Führungselement 3 bietende Gehäuse 6 gleichzeitig zwei jeweils an seinen unteren Enden angeordnete Vorsprünge 6a, 6b, die eine mechanische Begrenzung der möglichen Auslenkung des Tragschlittens 4 und somit der an diesem starr befestigten Magnetreihe 1 in z-Richtung sind.

Zwischen dem oberen Abrisspunkt und dem unteren Abrisspunkt verläuft die Tragkraftkennlinie nahezu linear, wobei bei einer positiven Auslenkung der Magnetreihe 1, d. h. einer Auslenkung nach unten, die durch den am Tragschlitten 4 befestigten Türflügel 5 erfolgt, von dem Ursprung des Koordinatensystems zwischen vertikaler Auslenkung z der Magnetreihe 1 und magnetischer Tragkraft F(z) bis zu dem unteren Abrisspunkt auf der Tragkraftkennlinie Betriebspunkte mit negativer Steigung durchfahren werden, in denen sich eine jeweilige stabile Lage der Magnetreihe 1 zwischen den Tragschienen 2a, 2b, bedingt durch die auf die Magnetreihe 1 wirkende Gewichtskraft F_{g} und die betragsgleiche, in entgegengesetzte Richtung wirkende magnetische Tragkraft F(z) einstellen kann.

Bei strenger Symmetrie der beschriebenen magnetischen Trageinrichtung um die vertikale Mittelachse (z-Achse), die sowohl von der Anordnung der Trageinrichtung als auch dem mechanischen Führungselement 3 abhängt, heben sich die horizontalen Magnetkraft-Komponenten in Querrichtung, d. h. in y-Richtung, vollständig auf. Verlässt die Magnetreihe 1 toleranzbedingt diese exakte Mittellage, so stellt sich aufgrund unterschiedlich starker Anziehungskräfte zu den beiden Tragschienen 2a, 2b eine auf die Magnetreihe 1 wirkende Querkraft F(y) ein.

Die Figur 3 zeigt für eine Spaltbreite von z. B. -1 mm bis +1 mm einen Querkraftverlauf F(y) in Abhängigkeit von einer seitlichen Verschiebung y der Magnete, der über den ganzen Verlauf eine positive Steigung hat. Das bedeutet, dass im Null-Punkt des Koordinatensystems, der zur Mittellage der Magnetreihe 1 zwischen den Tragschienen 2a, 2b korrespondiert, ein instabiles Kräftegleichgewicht vorliegt. In allen anderen Punkten des Koordinatensystems herrscht eine resultierende Querkraft F(y).

Da in der Mittellage nur ein instabiles Kräftegleichgewicht vorliegt, muss das Führungselement 3 eine präzise mechanische Lagerung bieten, die die Magnetreihe 1 während der Fahrbewegung der Magnetreihe 1 in Bewegungsrichtung, d. h. in x-Richtung, exakt mittig zwischen den Tragschienen 2a, 2b führt. Je genauer diese Zentrierung realisiert werden kann, umso geringer sind die resultierende Querkraft F(y) und hiermit verbundene Reibungskräfte der mechanischen Lagerung.

Um die Trageigenschaften zu optimieren, sollte die Magnetbreite, d. h. die Abmessungen der Magnetreihe 1 bzw. von deren Einzelmagneten in y-Richtung, möglichst groß sein, denn eine große Magnetbreite bewirkt eine große Feldstärke, die zu großen Tragkräften führt. Die Magnethöhe, also die Abmessungen der Magnetreihe bzw. von deren Einzelmagneten in z-Richtung, sollte möglichst klein sein, denn kleine Magnethöhen erhöhen die Steifigkeit des Tragkraftfeldes durch Bündelung des Feldes.

Die Höhe der Tragschienen 2a, 2b sollte möglichst klein sein, günstig ist eine Tragschienenhöhe kleiner 1/2 der Magnethöhe, denn die Feldlinien der Dauermagnete werden gebündelt und hierdurch die Steifigkeit des magnetischen Tragsystems erhöht.

Die Anordnung sollte so gewählt werden, dass die weichmagnetischen Tragschienen 2a, 2b im Gleichgewichtszustand, in dem die magnetische Tragkraft F(z) betragsgleich der durch Belastung der Magnetreihe 1 mit dem Türflügel 5 hervorgerufenen Gewichtskraft F_{g} ist, vertikal unsymmetrisch um die Magnetreihe 1 liegen und die Magnetreihe 1 sollte möglichst kontinuierlich sein, um Rastkräfte in Bewegungsrichtung, d. h. in x-Richtung, zu vermeiden.
In Figur 4 ist eine Schnittdarstellung einer Aufsicht der in Figur 1a nach einer Schnittlinie A - A gezeigten Trageinrichtung nach der ersten bevorzugten Ausführungsform der ersten und zweiten Alternative der Erfindung gezeigt. Es ist zu erkennen, dass die Magnetreihe 1 aus Einzelmagneten 1a, 1b, 1c, 1d besteht, die mit abwechselnder Magnetisierungsrichtung zwischen den beiden seitlich angeordneten Tragschienen 2a, 2b angeordnet sind, die aus einem weichmagnetischen Material bestehen. In dieser Ausführungsform, in der die Tragschienen 2a, 2b den feststehenden Teil der erfindungsgemäßen Trageinrichtung bilden, sind die Einzelmagnete 1a, 1b, 1c, 1d zur Bildung der Magnetreihe 1 an dem beweglichen Tragschlitten 4 befestigt und können zwischen den Schienen 2a, 2b in x- und z-Richtung verschoben werden. Bei einer vertikalen Verschiebung, d. h. einer Verschiebung in z-Richtung, um einen kleinen Weg, ca. 3-5 mm, aus der Null-Lage, d. h. der geometrischen Symmetrielage, ergibt sich, bedingt durch die Verwendung äußerst starker Dauermagnete, z. B. aus Nd-Fe-B, eine erhebliche Rückstellkraft, die zum Tragen eines Schiebetürflügels 5 mit einem Gewicht von ca. 80 kg/m geeignet ist. In der in Figur 4 gezeigten Anordnung, bei der die Dauermagnete 1a, 1b, 1c, 1d mit abwechselnder Magnetisierungsrichtung zwischen den beiden Tragschienen 2a, 2b angeordnet sind, wirkt sich der Feldschluss durch die Tragschienen 2a, 2b bei wechselseitiger Magnetisierungsrichtung der nebeneinander angeordneten Magnete positiv verstärkend aus.
Die Figur 5 zeigt ein Antriebssegment einer ersten bevorzugten Ausführungsform des Antriebssegmentes in einer perspektivischen Darstellung. Hier besteht ein als Statormodul oder Läufermodul zu verwendendes Spulenmodul aus drei quer zur Fahrtrichtung ausgerichteten Spulen 7 mit Spulenkernen 12, die in einer U-förmigen Blechhalterung 21 angeordnet sind, aus der drei Kontaktierungs- und Befestigungsstifte 22 elektrisch isoliert herausragen. Über diese Kontaktierungs- und Befestigungsstifte 22 kann das Spulenmodul sowohl befestigt, als auch durch Bestromung der Einzelspulen angesteuert werden. Als gemeinsame Masse kann z. B. die U-förmige Blechhalterung dienen, in der die Spulen 7 z. B. mittels Widerstandspunktschweißens, Nietens oder Verstemmens befestigt sind. Dieses in Figur 5a gezeigte erfindungsgemäße Spulenmodul ist in Figur 5b in eine prinzipiell U-förmige Tragschiene 2d eingesetzt gezeigt, wobei die Kontaktierungs- und Befestigungsstifte 22 durch deren Bodenbereich hervorstehen und zwischen den die Spulenkerne 12 haltenden Seitenwänden der U-förmigen Blechhalterung 21 und den Seitenwänden der U-förmigen Tragschiene 2d jeweils ein Luftspalt besteht, in dem jeweils eine Magnetreihe geführt werden kann, die mit der Tragschiene 2d und den Spulen 7 der Spulenanordnung in Wechselwirkung steht, um in dem Luftspalt gehalten und in Fahrtrichtung bewegt zu werden.
Die Figur 6 zeigt zwei Antriebssegmente der ersten bevorzugten Ausführungsform des Antriebssystems, hier als kombiniertes magnetisches Trag- und Antriebssystem, in einer geschnittenen Aufsicht, bei der der erfindungsgemäß verwendete magnetische Linearantrieb auf die Magnetreihen 1e, 1f wirkt, die an einem nicht gezeigten Tragschlitten 4 befestigt sind. Die beiden Magnetreihen 1e, 1f weisen jeweils abwechselnd polarisierte Einzelmagnete auf, wobei die Polaritäten der in Querrichtung versetzt angeordneten Einzelmagnete der beiden Magnetreihen 1e, 1f gleichgerichtet sind. Zwischen den Magnetreihen 1e, 1f sind die Spulen 7 so angeordnet, dass sich der jeweilige Spulenkern 12 in Querrichtung, d. h. y-Richtung, erstreckt. Auf der den Spulen 7 mit Spulenkernen 12 abgewandten Seite der Magnetreihe 1e, 1f befindet sich jeweils ein Seitenbereich der Tragschiene 2d.

Um einen kontinuierlichen Vorschub der Magnetreihe 1e, 1f zu gewährleisten, sind die Stator-Spulen 7 mit ihren jeweiligen Spulenkernen 12 in unterschiedlichen relativen Positionen zum Raster der Dauermagnete angeordnet. Je mehr unterschiedliche Relativpositionen ausgebildet werden, umso gleichmäßiger lässt sich die Schubkraft über den Verfahrweg realisieren. Da andererseits jede Relativposition einer elektrischen Phase eines für den Linearantrieb benötigten Ansteuersystems zuzuordnen ist, sollten möglichst wenig elektrische Phasen zum Einsatz kommen. Aufgrund des zur Verfügung stehenden dreiphasigen Drehstromnetzes ist ein dreiphasiges System, wie es beispielhaft in Figur 6 gezeigt ist, sehr kostengünstig aufzubauen.

Hierbei besteht ein jeweiliges Antriebssegment und somit ein Spulenmodul der Linear-Antriebseinheit aus drei Spulen 7, die eine Ausdehnung von drei Längeneinheiten in Antriebsrichtung, d. h. x-Richtung, aufweisen, wobei also zwischen den Mittelpunkten benachbarter Spulenkerne 12 ein Raster R_{S} = 1 Längeneinheit liegt. Die Länge eines Magneten der Magnetreihe 1e, 1f in Antriebsrichtung und die Länge der zwischen den Einzelmagneten der Magnetreihe 1e, 1f liegenden Lücke ist hier so gewählt, dass Länge eines Magneten L_{Magnet} + Länge einer Lücke L_{Lücke} = Magnetraster R_{M} = 3/4 Längeneinheit (= 3/4 R_{S}).

Figur 7 zeigt die Verschaltung der Spulen der in Figur 6 gezeigten beiden Antriebssegmente der erfindungsgemäß verwendeten Linear-Antriebseinheit. Hier ist eine erste Spule 7a mit einem ersten Spulenkern 12a zwischen eine erste Phase und eine zweite Phase eines aus drei Phasen bestehenden Drehstromsystems angeschlossen, dessen drei Phasen gleichmäßig verteilt sind, also die zweite Phase bei 120° und eine dritte Phase bei 240° liegen, wenn die erste Phase bei 0° liegt. Die in positiver Antriebsrichtung, d. h. +x-Richtung, neben der ersten Spule 7a mit dem Spulenkern 12a liegende zweite Spule 7b mit Spulenkern 12b eines Antriebssegmentes der Linear-Antriebseinheit ist zwischen die zweite Phase und die dritte Phase geschaltet und die in positiver Antriebsrichtung, d. h. +x-Richtung neben der zweiten Spule 7b mit dem Spulenkern 12b liegende dritte Spule 7c mit Spulenkern 12c ist zwischen die dritte Phase und die erste Phase geschaltet.

Ordnet man dem durch die Dauermagnete gebildeten Polraster, analog zur Anordnung in einem zweipoligen Gleichstrommotor, Phasenwinkel zu, so lassen sich die linearen Spulenanordnungen in einem kreisförmigen Phasendiagramm abbilden. Da sich dieses sowohl magnetisch als Antriebswirkung auf die Dauermagnete als auch elektrisch als Ansteuerung der Spulen interpretieren lässt, kann durch dieses Diagramm der Zusammenhang zwischen Schaltzuständen und Antriebswirkung einheitlich beschrieben werden.

Ein solches kreisförmiges Phasendiagramm mit eingezeichneten Spulen ist in Figur 8 gezeigt. Hier ist auf der Ordinate das elektrische Potential in V und auf der Abszisse das magnetische Potential angegeben. Ein Kreis um den Ursprung dieses Koordinatensystems, der ein Nullpotential sowohl für das elektrische Potential als auch das magnetische Potential darstellt, repräsentiert die Phasenlagen der an den jeweiligen Spulen anliegenden Spannung, wobei eine 0°-Phasenlage bei dem Schnittpunkt des Kreises mit der positiven Ordinate gegeben ist und sich die Phase im Uhrzeigersinn zu einer 90°-Phasenlage in dem Schnittpunkt des Kreises mit der negativen Abszisse, der das magnetische Potential des Südpols darstellt, einer 180°-Phasenlage in dem Schnittpunkt des Kreises mit der negativen Ordinate, der das minimale Spannungspotential darstellt, einer 270°-Phasenlage in dem Schnittpunkt des Kreises mit der positiven Abszisse, der das magnetische Potential des Nordpols darstellt, bis zu einer 360°-Phasenlage, die gleich der 0°-Phasenlage ist, in dem Schnittpunkt des Kreises mit der positiven Ordinate, der das maximale Spannungspotential darstellt, ändert.

Wie in Figur 7 gezeigt, ist eine Beziehung gegeben, bei der die erste Spule 7a mit Spulenkern 12a zwischen einer 0°-Phasenlage und einer 120°-Phasenlage, die zweite Spule 7b mit Spulenkern 12b zwischen einer 120°-Phasenlage und einer 240°-Phasenlage und die dritte Spule 7c mit spulenkern 12c zwischen einer 240°-Phasenlage und einer 360°-Phasenlage liegen. Bei Drehstrombetrieb drehen sich nun die Zeiger dieser Spulen entsprechend der Wechselfrequenz des Drehstroms im Gegenuhrzeigersinn, wobei jeweils eine der elektrischen Potentialdifferenz zwischen den auf die Ordinate projizierten Anfangs- und Endpunkten des Zeigers entsprechende Spannung an den Spulen anliegt.

Bei der magnetischen Interpretation des Phasendiagramms entspricht ein Phasendurchlauf von 180° einer Verschiebung des Läufers um den Abstand zwischen den Mittelpunkten zweier benachbarter Magnete, also dem Magnetraster R_{M}. Durch die abwechselnde Polarisierung der Magnete im Läufer wird bei einer Verschiebung um das Magnetraster R_{M} ein Polwechsel ausgeführt. Nach einem 360°-Phasendurchlauf beträgt die Läuferverschiebung zwei R_{M}. Hierbei befinden sich die Magnete relativ zum Raster R_{S} der Stator-Spulen wieder in Ausgangsposition, vergleichbar mit einer 360°-Umdrehung des Rotors eines zweipoligen Gleichstrommotors.

Für die elektrische Interpretation des Phasendiagramms wird die Ordinate betrachtet, auf der das anliegende elektrische Spannungspotential dargestellt ist. Bei 0° liegt das maximale Potential, bei 180° das minimale Potential und bei 90° bzw. 270° ein mittleres Spannungspotential an. Wie zuvor erwähnt, werden die Spulen im Diagramm durch Pfeile dargestellt, deren Anfangs- und Endpunkte die Kontaktierungen darstellen. Die jeweils anliegende Spulenspannung kann durch Projektion von Start- und Endpunkt der Pfeile auf der Potentialachse abgelesen werden. Durch die Pfeilrichtung wird die Stromrichtung und hierdurch die Magnetisierungsrichtung der Spule festgelegt.

Anstelle einer kontinuierlichen sinusförmigen Spannungsquelle, die ein Phasendiagramm gemäß Figur 8 aufweist, kann aus Kostengründen auch eine Steuerung mit Rechteck-Charakteristik eingesetzt werden. In einem entsprechenden Phasendiagramm, das in Figur 9 gezeigt ist, ist die Rechteck-Charakteristik durch Schaltschwellen dargestellt. Hierbei können die Phasenanschlüsse jeweils die drei Zustände Pluspotential, Minuspotential und potentialfrei einnehmen. Dabei liegt das Pluspotential z. B. in einem Bereich zwischen 300° und 60° und das Minuspotential in einem Bereich von 120° bis 240° an und die Bereiche zwischen 60° und 120° sowie 240° und 300° stellen den potentialfreien Zustand dar, in dem die Spulen nicht angeschlossen sind. Bei der Rechteckspannung-Ansteuerung ist der im Vergleich zur Sinus-Steuerung ungleichmäßigere Schub nachteilig.

Es lässt sich natürlich noch eine große Zahl weiterer Spulenkonfigurationen und Potentialverteilungen aufbauen, z. B. die in Figur 10 gezeigte Potentialverteilung, bei der ein minimales Potential von 0 V in einem Bereich zwischen 105° und 255°, ein maximales Potential von 24 V in einem Bereich von 285° bis 75° und potentialfreie Bereiche von 75° bis 105° und von 255° bis 285° vorliegen.

Die Figur 11 zeigt eine zweite bevorzugten Ausführungsform eines Spulenmodules der ersten Alternative der erfindungsgemäßen Schiebetür, bei dem drei in Fahrtrichtung ausgerichtete Spulen 7a, 7b, 7c auf einen gemeinsamen Spulenkern 12 gewickelt sind. Der Spulenkern 12 und zwischen den Spulen 7a, 7b, 7c angeordnete quadratische Polschuhe 19 sind ein kompaktes Drehteil. Zur Kontaktierung und Befestigung sind für jede Spule 7 zwei Kontaktierungs- und Befestigungsstifte 22 vorgesehen, die aus den Polschuhen 19 isoliert hervorstehen.
Weiter zeigt Figur 12 zwei Antriebssegmente der zweiten bevorzugten Ausführungsform des Antriebssystems der ersten Alternative der erfindungsgemäßen Schiebetür, die hier durch zwei Spulenmodule mit jeweils 6 Spulen ausgebildet sind, hier als kombiniertes magnetisches Trag- und Antriebssystem in einer geschnittenen Aufsicht, bei der der erfindungsgemäß verwendete magnetische Linearantrieb eine dreiphasige Spulenanordnung aufweist, wobei eine Magnetreihe 1 zwischen zwei Polschuhleisten 18a, 18b liegt, die jeweils alle auf einer Seite der Magnetreihe 1 liegenden Polschuhe 19 von Spulen der Linear-Antriebseinheit verbinden. Die Polschuhe 19 sind hier jeweils mit dem jeweiligen sich in Antriebsrichtung, d. h. x-Richtung erstreckenden Spulenkern 12 der Spulen 7a als ein Drehteil ausgebildet und erstrecken sich zu der jeweiligen Polschuhleiste 18a, 18b, um einen besseren Magnetfeldschluss zu gewährleisten. Die auf den Polseiten der Einzelmagnete der Magnetreihe 1 angeordneten Spulen der beiden gezeigten Spulenmodule sind symmetrisch in gleicher Weise angeschlossen, wie bei der zuvor beschriebenen Ausgestaltung. In dieser Ausführungsform ist das Magnetraster R_{M} = 3/2 des Spulenrasters R_{S} gewählt. Durch diese Merkmale sind die charakteristischen Eigenschaften, dass jede Spule einen Phasenwinkel von 120° überbrückt und dass nach 360° (eine Umdrehung = 2 R_{M}) alle drei Spulen eines Antriebssegmentes der Linear-Antriebseinheit durchlaufen sind, wobei - wie in der obigen Ausführungsform - ein Antriebssegment aus einer der elektrischen Phasen entsprechenden Anzahl von zusammen angesteuerten Spulen bzw. Spulenpaaren besteht.

Das Phasendiagramm dieser Anordnung entspricht dem der zuvor beschriebenen Anordnung, bei dem die im Phasendiagramm durch Pfeile dargestellten Spulen ein Dreieck bilden, wobei die Ecken dieses Dreieckes jeweils die Phasen der Ansteuerung darstellen. Hier durchlaufen die Ecken des Dreieckes bei einer Drehung um 360°, was einer Translationsbewegung des Läufers um drei Spulenraster entspricht, drei Spannungspotentiale: plus, minus und potentialfrei, wenn die in Figur 9 gezeigte Rechteckansteuerung gewählt wird. Da jede Spule einen Phasenwinkel von 120° überbrückt, wird bei einer Drehung um 60° das Potential einer Phase geändert und eine der drei Phasen ist immer potentialfrei. Trägt man das Phasenpotential in Abhängigkeit von der Anzahl der 60°-Drehungsschritte in eine Tabelle ein, so ergibt sich das nachfolgende Phasenansteuerungs-Diagramm:

| | 0° | 60° | 120° | 180° | 240° | 300° |
|---|---|---|---|---|---|---|
| Phase 1 | + | 0 | - | - | 0 | + |
| Phase 2 | 0 | + | + | 0 | - | - |
| Phase 3 | - | - | 0 | + | + | 0 |

Durch eine Verschiebung der Schaltschwelle zu einem Minuspotential zwischen 105° und 255°, einem Pluspotential zwischen 285° und 75° und potentialfreien Zuständen zwischen 75° und 105° und 255° und 285°, ähnlich dem in Figur 10 gezeigten Zustand, lässt sich eine Ansteuerung mit einer Schrittweite von 30° realisieren. Hierbei können zwei Phasen das gleiche Potential haben, sodass an zugehöriger Spule keine Spannungsdifferenz anliegt und kein Strom fließt. In jedem zweiten 30°-Schritt ist jeweils eine Phase potentialfrei. Das entsprechende 30°-Phasenansteuerungs-Diagramm mit 12 Steuerschritten ergibt sich wie folgt:

| | 0° | 30° | 60° | 90° | 120° | 150° | 180° | 210° | 240° | 270° | 300° | 330° |
|---|---|---|---|---|---|---|---|---|---|---|---|---|
| Phase 1 | + | + | 0 | - | - | - | - | - | 0 | + | + | + |
| Phase 2 | 0 | + | + | + | + | + | 0 | - | - | - | - | - |
| Phase 3 | - | - | - | - | 0 | + | + | + | + | + | 0 | - |

Um die Vorschubeigenschaften zu optimieren, sollte die Magnetbreite, d. h. die Abmessungen der Magnetreihe 1 bzw. von deren Einzelmagneten in y-Richtung, möglichst klein sein, denn die Dauermagnete wirken wie Luft dämpfend auf den Magnetkreis der Spulen. Die Magnethöhe, also die Abmessungen der Magnetreihe(n) 1, 1e, 1f bzw. von deren Einzelmagneten in z-Richtung, sollte möglichst groß sein, denn eine große Magnethöhe führt zu einer großen Luftspaltfläche, die den magnetischen Widerstand des Spulenkreises reduzieren hilft. Gleichzeitig wird hierbei viel Magnetmaterial in den magnetischen Spulenkreis eingebracht, ohne zu große, den Magnetkreis sättigende Feldstärken zu erzeugen. Die Höhe der Polschuhe 19 und/oder Spulenkerne 12 sollte möglichst groß sein, damit die Polschuhe 19 bzw. Spulenkerne 12 mit den Magneten eine möglichst große Überdeckung erreichen, sodass sich eine große Luftspaltfläche mit hoher Wirkkraft und kleinem magnetischen Widerstand ergibt. Die Anordnung dieser weichmagnetischen Bauelemente sollte eine möglichst große vertikale Überdeckung zwischen Spulenkernen 12 bzw. Polschuhen 19 erreichen.

Die Figur 11 zeigt ebenfalls einen Teil einer Spulenanordnung der zweiten Alternative der erfindungsgemäßen Schiebetür in perspektivischer Ansicht, nämlich ein aus drei Einzelspulen bestehendes Antriebssegment einer ersten bevorzugten Ausführungsform der zweiten Alternative des magnetischen Antriebssystems oder kombinierten magnetischen Trag- und Antriebssystems, bei dem die Einzelspulen 7a, 7b, 7c auf einen gemeinsamen Kern 12 gewickelt sind, der zusammen mit quadratischen Polschuhen 19 als ein kompaktes Drehteil ausgebildet ist. An den Polschuhen 19 sind isoliert angeordnete Kontaktierungs- und Befestigungsstifte 22 vorgesehen, wobei jede Spule 7a, 7b, 7c zwei solche Stifte 22 aufweist, die so angeordnet sind, dass sie sowohl zur Befestigung der Spulenanordnung als auch zur elektrischen Verbindung der Einzelspulen 7a, 7b, 7c mit Steuerleitungen einer Steuereinheit dienen.

Die Figur 13a) zeigt zwei Antriebssegmente, d. h. sechs Einzelspulen 7, die in Reihe angeordnet sind und deren Achsen 18 fluchten, wobei zwischen den Einzelspulen 7 Polschuhe 19 angeordnet sind, deren einer Außenseite 24 Polflächen einer Magnetreihe 1 mit einem bestimmten spaltförmigen Abstand 25 gegenüberliegen.
Die Figur 13b) zeigt eine zu der Figur 13a) korrespondierende Ansicht, bei der die Magnetreihe 1 nicht gezeigt ist, dafür aber Flussleitstücke 23, die an zumindest einer Außenseite 24 der Polschuhe 19 angeordnet sind, der die Magnetreihe 1 mit dem bestimmten spaltförmigen Abstand gegenübersteht, wobei die Flussleitstücke 23 die Spulen 7 an dieser Seite nahezu verdecken, d. h. die Fläche der Polschuhe 19, die der Magnetreihe 1 gegenüberliegt, vergrößert.

Die Figur 12 zeigt ebenfalls zwei Antriebssegmente einer ersten bevorzugten Ausführungsform des kombinierten magnetischen Trag- und Antriebssystems der zweiten Alternative der erfindungsgemäßen Schiebetür in einer geschnittenen Aufsicht, bei der zwei der in Figur 13b) gezeigten Spulenanordnungen jeweils auf einer Seite der Magnetreihe 1 angeordnet sind, sich also sechs Einzelspulen 7a, 7b, 7c auf jeder Seite der Magnetreihe 1 befinden, wobei zwischen den Einzelspulen 7a, 7b, 7c Polschuhe 19 angeordnet sind, die hier aufgrund der Kombination mit einem magnetischen Tragsystem jeweils auf eine weichmagnetische Tragschiene 2a, 2b treffen und durch das Anliegen so wirken, dass die Flussleitstücke 23 ersetzt werden und auch (hier nicht gezeigt) wie die Flussleitstücke 23 geschlitzt sein können, d. h. aus Einzelelementen bestehen können, wobei die Tragschienen 2a, 2b jeweils mit einem bestimmten Abstand zu den Polflächen der Einzelmagnete der Magnetreihe 1 beabstandet sind. Die Magnetreihe 1 ist an einem nicht gezeigten Tragschlitten 4 befestigt und weist abwechselnd polarisierte Einzelmagnete auf. Die Polachsen der Spulenkerne 12 sind parallel zu der Magnetreihe 1 ausgerichtet und die jeweils durch die Einzelspulen 7 erzeugten Magnetfelder werden durch die Polschuhe 19 und die weichmagnetischen Tragschienen 2a, 2b in den Luftspalt geleitet, um auf die Einzelmagnete der Magnetreihe 1 zu wirken und diese in eine bestimmte Verfahrrichtung, d. h. x-Richtung, anzutreiben.
Um einen kontinuierlichen Vorschub der Magnetreihe 1 zu gewährleisten, sind die Stator-Spulen 7a, 7b, 7c mit ihren jeweiligen Spulenkernen 12 und Polschuhen 19 in unterschiedlichen relativen Positionen zum Raster der Dauermagnete angeordnet. Je mehr unterschiedliche Relativpositionen ausgebildet werden, umso gleichmäßiger lässt sich die Schubkraft über den Verfahrweg realisieren. Da andererseits jede Relativposition einer elektrischen Phase eines für den Linearantrieb benötigten Ansteuersystems zuzuordnen ist, sollten möglichst wenig elektrische Phasen zum Einsatz kommen. Aufgrund des zur Verfügung stehenden dreiphasigen Drehstromnetzes ist ein dreiphasiges System, wie es beispielhaft in Figur 12 gezeigt ist, sehr kostengünstig aufzubauen.

Hierbei besteht ein jeweiliges Antriebssegment der Linear-Antriebseinheit aus drei Spulen 7 auf jeder Seite der Magnetreihe 1, die eine Ausdehnung von drei Längeneinheiten in Antriebsrichtung, d. h. x-Richtung, aufweisen, wobei also zwischen den Mittelpunkten benachbarter Spulenkerne 12 ein Raster R_{S} = 1 Längeneinheit liegt. Die Länge eines Magneten der Magnetreihe 1 in Antriebsrichtung und die Länge der zwischen den Einzelmagneten der Magnetreihe 1 liegenden Lücke ist hier so gewählt, dass Länge eines Magneten L_{Magnet} + Länge einer Lücke L_{ücke} = Magnetraster R_{M} = 3/2 Längeneinheit (= 3/2 R_{S}).

Die Verschaltung der Spulen der beiden Antriebssegmente der verwendeten Linear-Antriebseinheit in der zweiten Alternative der erfindungsgemäßen Schiebetür ist gleich zu der oben schon in Bezug auf die Figur 12 beschriebenen zweiten bevorzugten Ausführungsform der ersten Alternative der erfindungsgemäßen Schiebetür. Deshalb ergeben sich die oben beschriebenen Phasendiagramme und Phasenansteuerungsdiagramme auch für die Ausführungsform entsprechend.

Natürlich können die Spulenmodule auch in Systemen eingesetzt werden, in denen die lediglich vorzugsweise magnetisch gelagerte Trageinrichtung von dem Antriebssystem getrennt vorgesehen ist.
Die Figur 14 zeigt eine schematische Prinzipdarstellung von zwei Antriebssegmenten eines in der dritten Alternative bevorzugt verwendeten Antriebssystems, hier als kombiniertes magnetisches Trag- und Antriebssystem, in einem Längsschnitt, bei der der verwendete magnetische Linearantrieb auf die Magnetreihe 1 wirkt, die an einem Tragschlitten 4 befestigt ist, welcher einen Türflügel 5 hält. Die Magnetreihe 1 ist an einem Tragprofil 6' befestigt und weist jeweils abwechselnd polarisierte Einzelmagnete auf. In Tragrichtung oberhalb der Magnetreihe 1 sind mit einem bestimmten spaltförmigen Abstand Spulen 2' so angeordnet, dass sich ein jeweiliger Spulenkern 3' in Tragrichtung, d. h. z-Richtung, erstreckt. Die Spulenkerne stehen in anziehender Kraftwirkung mit der Magnetreihe 1 und bringen somit einen Teil einer Tragkraft für den Türflügel 5 auf.
Um einen kontinuierlichen Vorschub der Magnetreihe 1 zu gewährleisten, sind die Stator-Spulen 2' mit ihren jeweiligen Spulenkernen 3' in unterschiedlichen relativen Positionen zum Raster der Dauermagnete angeordnet. Je mehr unterschiedliche Relativpositionen ausgebildet werden, umso gleichmäßiger lässt sich die Schubkraft über den Verfahrweg realisieren. Da andererseits jede Relativposition einer elektrischen Phase eines für den Linearantrieb benötigten Ansteuersystems zuzuordnen ist, sollten möglichst wenig elektrische Phasen zum Einsatz kommen. Aufgrund des zur Verfügung stehenden dreiphasigen Drehstromnetzes ist ein dreiphasiges System, wie es beispielhaft in Figur 15 gezeigt ist, sehr kostengünstig aufzubauen.
Hierbei besteht ein jeweiliges Antriebssegment und somit ein Spulenmodul der Linear-Antriebseinheit aus drei Spulen, die eine Ausdehnung von drei Längeneinheiten in Antriebsrichtung, d. h. x-Richtung, aufweisen, wobei also zwischen den Mittelpunkten benachbarter Spulenkerne 3' ein Raster R_{S} = 1 Längeneinheit liegt. Die Länge eines Magneten der Magnetreihe 1 in Antriebsrichtung und die Länge der zwischen den Einzelmagneten der Magnetreihe 1 liegenden Lücke ist hier so gewählt, dass Länge eines Magneten L_{Magnet} + Länge einer Lücke L_{Lücke} = Magnetraster R_{M} = 3/4 Längeneinheit (= 3/4 R_{S}).
Figur 15 zeigt die Verschaltung der Spulen der in Figur 14 gezeigten beiden Antriebssegmente der in der dritten Alternative bevorzugt verwendeten Linear-Antriebseinheit. Hier ist eine erste Spule 2a' mit einem ersten Spulenkern 3a' zwischen eine erste Phase und eine zweite Phase eines aus drei Phasen bestehenden Drehstromsystems angeschlossen, dessen drei Phasen gleichmäßig verteilt sind, also die zweite Phase bei 120° und eine dritte Phase bei 240° liegen, wenn die erste Phase bei 0° liegt. Die in positiver Antriebsrichtung, d. h. +x-Richtung, neben der ersten Spule 2a' mit Spulenkern 3a' liegende zweite Spule 2b' mit Spulenkern 3b' eines Antriebssegments der Linear-Antriebseinheit ist zwischen die zweite Phase und die dritte Phase geschaltet und die in positiver Antriebsrichtung, d. h. +x-Richtung neben der zweiten Spule 2b' mit Spulenkern 3b' liegende dritte Spule 2c' mit Spulenkern 3c' ist zwischen die dritte Phase und die erste Phase geschaltet. Neben einem solchen Antriebssegment der Linear-Antriebseinheit liegende Antriebssegmente der Linear-Antriebseinheit sind in gleicher Weise an die drei Phasen des Drehstromsystems angeschlossen.
Ordnet man dem durch die Dauermagnete gebildeten Polraster, analog zur Anordnung in einem zweipoligen Gleichstrommotor, Phasenwinkel zu, so lassen sich die linearen Spulenanordnungen wie in der ersten und zweiten Alternative der erfindungsgemäßen Schiebetür in einem kreisförmigen Phasendiagramm abbilden. Da die elektrische Verschaltung der dritten Alternative der Schiebetür der der ersten und zweiten Alternative entspricht, ergeben sich die in den Figuren 8 bis 10 gezeigten und in Bezug auf diese beschriebenen Phasendiagramme und Phasenansteuerungsdiagramme analog auch für die dritte Alternative der Schiebetür.
Die Figur 16 zeigt einen Querschnitt einer Trag- und Antriebseinrichtung einer Schiebetür nach einer ersten bevorzugten Ausgestaltung nach der dritten Alternative der Erfindung, die auch ein Statormodul im Schnitt zeigt.
Ein prinzipiell U-förmiges Tragprofil 6' weist einen Boden 9 und zwei senkrecht auf diesem stehende Seitenbereiche 10 auf, die jeweils Aussparungen 11 aufweisen, in denen an dem Tragschlitten 4 befestigte Anordnungen 7', 8 von Einzelrollen laufen, die eine vertikale Führung bewirken. Hier sind zwei identische Anordnungen 7', 8 von Einzelrollen gewählt, von denen eine linke Anordnung 7' in positiver Querrichtung y links von einer rechten Anordnung 8 liegt. Die linke Anordnung 7' ist in positiver Querrichtung y links an dem Tragschlitten 4 befestigt und die rechte Anordnung 8 ist in positiver Querrichtung y rechts an dem Tragschlitten 4 befestigt.
Innerhalb des hier prinzipiell u-förmigen Tragschlittens 4, an dessen Seitenbereichen 12' die Anordnungen 7', 8 von Einzelrollen befestigt sind, ist an dem Boden 13 des Tragschlittens 4 die Magnetreihe 1 angeordnet. Zwischen den Seitenbereichen 12' des Tragschlittens 4 ist mit einem spaltförmigen Abstand a zu der Magnetreihe 1 eine aus Spulen 2' und Spulenkernen 3' bestehende Spulenanordnung angeordnet, die an einer weichmagnetischen Rückflussschiene 14 befestigt sind, welche in eine Nut an dem Boden 9 des Tragprofils 6' eingeschoben ist. Die Spulenanordnung mit ihrer Verdrahtung 37 und die weichmagnetische Rückflussschiene 14 bilden ein Statormodul 40, das eine mechanische Einheit bildet und in eine Nut im Boden 9 des Tragprofils 6' eingeschoben ist. Die Spulenkerne 3' und die weichmagnetische Rückflussschiene 14 können auch integral ausgebildet sein.
Zur Stabilisierung weist der prinzipiell nach oben, d. h. in die negative Tragrichtung, also die -z-Richtung, offene u-förmige Tragschlitten 4 an den Oberkanten seiner Seitenbereiche 12' in Querrichtung, d. h. positive und negative y-Richtung, abstehende Rippen auf, die im Bereich der Einzelrollen der Anordnungen 7', 8 der Rollenanordnung unterbrochen sind.

In dieser Ausführungsformen sind die Aussparungen 11 des Tragprofils 6' in vertikaler Richtung neben den Spulen 2' und Spulenkernen 3' angeordnet, weswegen der Tragschlitten 4 so ausgestaltet ist, dass nicht nur die an diesem befestigte Magnetreihe 1 innerhalb seiner Seitenbereiche 12' angeordnet ist, sondern auch Teile der an dem Tragprofil 6' befestigten Spulen 2' und Spulenkerne 3'. Hierdurch ergibt sich eine besonders flache Bauweise.
Weiter sind die Aussparungen 11 mit Laufflächen 15 versehen, die so ausgestaltet sind, dass ein Abrollen der Einzelrollen der Anordnungen 7', 8 der Rollenanordnung geräuscharm erfolgt. Die Laufflächen 15 können hierzu aus zwei oder mehr Materialkomponenten bestehen, z. B. aus einer weichen Dämpfungsschicht 15b, die an dem Tragprofil 6' vorgesehen ist, und einer harten Laufschicht 15a, auf der die Einzelrollen laufen.
An dem Tragschlitten 4 ist weiter ein (nicht gezeigtes) horizontales Führungselement vorgesehen, das den Tragschlitten 4 in einer stabilen Position in der y-Richtung hält.
Zwischen den Einzelspulen 2' nach unten über diese herausragend ist der Magnetreihe 1 gegenüberliegend ein Positionssensor 16 eines Wegmesssystemes angebracht, dem die Magnetreihe 1 als Messskala dient, um die Position des in dem Tragprofil 6' laufenden Tragschlittens 4 festzustellen. Der Positionssensor 16, der aus mehreren Einzelsensoren bestehen kann, ist über eine Verdrahtung mit einer Auswerteelektronik verbunden.

Weiter ist um das Tragprofil 6' eine Verkleidung 19' vorgesehen, innerhalb der auch eine Schaltungsanordnung 18' zur Ansteuerung der Linear-Antriebseinheit, die auch die Auswerteelektronik des Wegmesssystems umfasst, aufgenommen ist, die eine Steuerung zum Ansteuern der Einzelspulen 2' aufweist und elektrisch mit dem Positionssensor 16 des Wegmesssystems, mit den Spulen 2' der Spulenanordnung, mit einer (nicht gezeigten) Energieversorgung und mit einer (nicht gezeigten) Sensorik zur Initiierung des Öffnens und Schließens der Schiebetür verbunden ist. Natürlich können auch die Magnetreihe 1 an dem Gehäuse 6 und das aus Spulen 2', Spulenkernen 3', der Verdrahtung 37 und der weichmagnetischen Rückflussschiene 14 bestehende "Statormodul" 40 an dem Tragschlitten 4 befestigt sein, wobei in diesem Fall der Stator zum Läufer wird.
Die Steuerung kann durch Auswahl der angesteuerten Einzelspulen 2' einen oder mehrere Türflügel 5, d. h. mit jeweils einer Magnetreihe 1 versehene Tragschlitten 4 bewegen.
Die Figur 17 zeigt eine Querschnittsdarstellung einer Schiebetür nach einer zweiten bevorzugten Ausgestaltung nach der dritten Alternative.

Im Unterschied zu der in der Figur 16 gezeigten Ausgestaltung ist hier der Tragschlitten 4 nicht U-förmig, sondern flach ausgestaltet und das Statormodul 40 weist keine schwalbenschwanzförmige Führung an der Rückflussschiene 14 auf, die in eine entsprechende Nut im Boden 9 des Tragprofils 6' vorgesehen ist, sondern die Rückflussschiene 14 ist einfach flach ausgestaltet und ist im eingebauten Zustand in eine Nut eingeschoben, die sich zwischen dem Boden 9 und zwei Überständen 42 ergibt, die an den Seitenwänden 10 des Tragprofils 6' angeordnet sind.

Der linke Teil der Figur 17 zeigt einen Querschnitt des Statormodules 40, das hier ohne Positionssensor 16 und dessen Verdrahtung ausgestaltet ist. Die aus einer Rückflussschiene 14, and dieser befestigten Spulenkernen 3' und auf diese aufgesteckte Einzelspulen 2' mit einer Phasenverdrahtung 38 bestehende mechanische Einheit des Statormodules 40 ist als ganzes in das Tragprofil 6' eingesetzt, wie es im rechten Teil der Figur 17 gezeigt ist. Dadurch ist eine leichte Montage möglich und eine zusätzliche Versteifung des Tragprofils 6' gegeben.
Die Figur 18 zeigt eine Längsschnittsdarstellung einer Schiebetür nach einer ersten bevorzugten Ausführungsform nach der dritten Alternative.

In ein die doppelte Länge der Türflügelbreite aufweisendes Tragprofil 6' ist in der Mitte ein Statormodul 40 vorgesehen, das etwa 1/5 der Länge des Tragprofils 6' entspricht. Das Statormodul 40 wirkt mit einer an dem Tragschlitten 4, an dem der Türflügel 5 aufgehängt ist, befestigten Magnetreihe 1 zusammen, die etwa die doppelte Länge des Statormodules 40 aufweist. Auf diese Weise ist in jeder Position des als Läufer dienenden Tragschlittens 4 eine Überlappung des Statormodules 40 und der Magnetreihe 1 gegeben, die aber in den Extrempositionen des Türflügels 5, d. h. ganz offen und ganz geschlossen, relativ kurz ist, nämlich lediglich etwa 1/3 des aus einem Statormodul 40 bestehenden Stators.
Die Figur 19 zeigt eine Längsschnittsdarstellung einer Schiebetür nach einer zweiten bevorzugten Ausführungsform nach der dritten Alternative.

Im Unterschied zu der in der Figur 18 gezeigten ersten bevorzugten Ausführungsform nach der dritten Alternative ist hier in dem Tragprofil 6' in der Mitte ein aus zwei Statormodulen 40, 41 bestehender Stator angeordnet. Beide Statormodule 40, 41 weisen die gleiche Länge auf. Hierdurch ergibt sich in den Extrempositionen des Türflügels 5 eine Überlappung des Stators und der Magnetreihe 1 von etwa 5/6 der Länge eines Statormodules, also von etwa 5/12 der Länge des gesamten Stators.
Die Figur 20 zeigt eine Längsschnittsdarstellung einer Schiebetür nach einer dritten bevorzugten Ausführungsform nach der dritten Alternative.

Im Unterschied zu der in der Figur 19 gezeigten zweiten bevorzugten Ausführungsform nach der dritten Alternative ist hier in dem Tragprofil 6' in der Mitte ein aus zwei Statormodulen 40, 41 bestehender Stator angeordnet, bei dem beide Statormodule 40, 41 eine unterschiedliche Länge aufweisen. Insbesondere ist das linke Statormodul 40 in der Länge und in der Position identisch zu dem in der Figur 19 gezeigten linken Statormodul 40, und das rechte Statormodul 41 weist eine etwa 1,5-fache Länge des in der Figur 19 gezeigten rechten Statormodules 41 auf. Da beide Statormodule 40, 41 etwa in der Mitte des Tragprofils 6' zusammengefügt sind (die Nahtstelle zwischen den beiden Statormodulen 40, 41 ist leicht nach links versetzt), um den Stator zu bilden, ergibt sich in der linken Extrempositionen des Türflügels 5 eine Überlappung des Stators und der Magnetreihe 1 von etwa 5/6 der Länge des linken Statormodules 40, also von etwa 2/5 der Länge des gesamten Stators, und in der rechten Extrempositionen des Türflügels 5 eine Überlappung des Stators und der Magnetreihe 1 von etwa 4/5 der Länge des rechten Statormodules 41, also von etwa 1/2 der Länge des gesamten Stators.
Die Figur 21 zeigt eine Längsschnittsdarstellung einer Schiebetür nach einer vierten bevorzugten Ausführungsform nach der dritten Alternative.

Hier sind in Bezug auf die in der Figur 20 gezeigte dritte bevorzugte Ausführungsform nach der dritten Alternative zusätzlich magnetische Rückschlusskörper 43 rechts und links von dem durch die beiden Statormodule 40, 41 gebildeten Stator angeordnet, die den Raum zwischen dem Stator und den Enden des Tragprofils 6' ausfüllen. Die gezeigten Rückschlusskörper 43 bestehen aus einer weichmagnetischen Rückflussschiene 14 und Spulenkernen 3', d. h. sind bis auf die Spulen und deren Verdrahtung gleich zu den Statormodulen 40, 41 aufgebaut, wodurch leichter unterschiedliche Längen realisiert werden können. Durch einen solchen Aufbau wird über den gesamten Verfahrweg des Türflügels 5 eine konstante durch die Magnetreihe 1 und die (bestückten und unbestückten) Spulenkerne 3' und Rückflussschienen 14 erzielte Tragwirkung erreicht, die die Rollenanordnungen 7', 8 der Laufrollen entlastet. Die Figur 22 zeigt eine Längsschnittsdarstellung einer Schiebetür nach einer fünften bevorzugten Ausführungsform nach der dritten Alternative.

Im Unterschied zu der in der Figur 19 gezeigten zweiten bevorzugten Ausführungsform nach der dritten Alternative sind hier die in dem Tragprofil 6' in der Mitte zusammengesteckten beiden Statormodule 40, 41 nicht direkt, sondern über ein Zwischenstück 44 zusammengesteckt. Auf diese Weise können die Statormodule an ihren beiden Enden identisch ausgestaltet sein.
Die Figur 23 zeigt eine Längsschnittsdarstellung einer Schiebetür nach einer sechsten bevorzugten Ausführungsform nach der dritten Alternative. Im Unterschied zu der in der Figur 19 gezeigten zweiten bevorzugten Ausführungsform nach der dritten Alternative sind hier die in dem Tragprofil 6' in der Mitte zusammengesteckten beiden Statormodule 40, 41 an den jeweils außen liegenden Enden, d. h. dort, wo sie nicht zusammengesteckt sind, an den Positionen der äußeren drei Spulenkerne mit aus jeweils drei Einzelsensoren bestehenden Positionssensoren 16, 17 versehen. Diese Positionssensoren 16, 17 können anstelle oder zusätzlich zu den (hier nicht gezeigten) jeweiligen äußeren drei Einzelspulen 2' vorgesehen sein.
Die Figur 24 zeigt eine elektrische Verschaltung eines Statormodules einer Schiebetür nach einer ersten bevorzugten Ausgestaltung nach der dritten Alternative. Hier sind Phasenleitungen 37 als durch das Statormodul verlaufende Leitungen ausgeführt, d. h. ein Ende ist an einem Ende des Statormodules vorgesehen und das andere Ende an dem anderen Ende des Statormodules. An beiden Enden des Statormodules sind Anschlüsse der Phasenleitungen 37 des hier dreiphasigen Antriebssystemes, d. h. der hier drei Einzelphasenleitungen, ausgebildet. Es sind jeweils drei Einzelspulen zu einer Dreieckschaltung verschaltet, wobei an den Verbindungspunkten zwischen zwei der drei Spulen jeweils ein Anschluss an ein der drei Einzelphasenleitungen erfolgt. Eine Anzahl von n solcher zu einer Dreieckschaltung verschalteter Einzelspulengruppen ist parallel an die Phasenverdrahtung 37 angeschlossen.
Die Figur 25 zeigt eine elektrische Verschaltung eines Statormodules einer Schiebetür nach einer zweiten bevorzugten Ausgestaltung nach der dritten Alternative. Im Unterschied zu der in der Figur 24 gezeigten elektrischen Verschaltung eines Statormodules einer Schiebetür nach einer ersten bevorzugten Ausgestaltung nach der dritten Alternative sind hier jeweils drei Einzelspulen zu einer Sternschaltung verschaltet, wobei an den nicht an einem Sternpunkt verbundenen Enden der drei Spulen jeweils ein Anschluss an ein der drei Einzelphasenleitungen erfolgt. Auch hier ist eine Anzahl von n solchen zu einer Dreieckschaltung verschalteten Einzelspulengruppen parallel an die Phasenverdrahtung 37 angeschlossen.
Die Figur 26 zeigt eine elektrische Verschaltung eines Statormodules einer Schiebetür nach einer dritten bevorzugten Ausgestaltung nach der dritten Alternative. Zusätzlich zu der in der Figur 25 gezeigten elektrischen Verschaltung eines Statormodules einer Schiebetür nach einer zweiten bevorzugten Ausgestaltung nach der dritten Alternative sind hier noch die n Sternpunkte mit einem Sternpunkt-Leiter 45 verbunden, der eine vierte Leitung der Phasenverdrahtung 37 bildet.
Die Figur 27 zeigt eine elektrische Verschaltung eines Statormodules einer Schiebetür nach einer vierten bevorzugten Ausgestaltung nach der dritten Alternative. Im Unterschied zu der in der Figur 26 gezeigten elektrischen Verschaltung eines Statormodules einer Schiebetür nach einer dritten bevorzugten Ausgestaltung nach der dritten Alternative sind hier jeweils die drei mit dem Sternpunkt-Leiter 45 verbundenen Enden der Einzelspulen nicht über einen Sternpunkt sondern direkt mit dem Sternpunkt-Leiter 45 verbunden, wodurch sich eine besonders einfache Verkabelung ergibt.
Die Figur 28 zeigt eine elektrische Verschaltung eines Statormodules einer Schiebetür nach einer fünften bevorzugten Ausgestaltung nach der dritten Alternative, wobei in Bezug auf die in der Figur 27 gezeigte elektrische Verschaltung eines Statormodules einer Schiebetür nach einer vierten bevorzugten Ausgestaltung nach der dritten Alternative lediglich eine Zuordnung der Einzelphasenleitungen zu den Spulen und eine räumliche Lage des Sternpunkt-Leiters 45 anders gewählt sind. Insbesondere ist hier der Sternpunkt-Leiter 45 nicht räumlich getrennt, sondern räumlich benachbart neben den Einzelphasenleitern der Phasenverdrahtung 37 ausgeführt.
Die Figur 29 zeigt eine elektrische Verschaltung eines Statormodules einer Schiebetür nach einer sechsten bevorzugten Ausgestaltung nach der dritten Alternative. Im Unterschied zu der in der Figur 28 gezeigten elektrischen Verschaltung eines Statormoduls einer Schiebetür nach einer fünften bevorzugten Ausgestaltung nach der dritten Alternative ist der Sternpunkt-Leiter nicht als ein Teil der Phasenverdrahtung 37 ausgeführt, sondern die Rückflussschiene 14 übernimmt diese Funktion, wobei eine Kontaktierung über die Spulenkerne 3' erfolgt, mit denen die an den Sternpunkt-Leiter angeschlossenen Enden der Einzelspulen elektrisch verbunden sind.

Die Figur 30 zeigt eine elektrische Verschaltung eines Statormodules einer Schiebetür nach einer siebten bevorzugten Ausgestaltung nach der dritten Alternative.
Im Unterschied zu der in der Figur 24 gezeigten elektrischen Verschaltung eines Statormodules einer Schiebetür nach einer ersten bevorzugten Ausgestaltung nach der dritten Alternative sind hier jeweils vier Einzelspulen zu einer Ringschaltung verschaltet, wobei an den Verbindungspunkten zwischen zwei der vier Spulen jeweils ein Anschluss an eine von vier Einzelphasenleitungen erfolgt. Auch hier ist eine Anzahl von n solchen zu einer Ringschaltung verschalteten Einzelspulengruppen parallel an die Phasenverdrahtung 37 angeschlossen. Die Figur 31 zeigt eine elektrische Verschaltung eines Statormodules einer Schiebetür nach einer achten bevorzugten Ausgestaltung nach der dritten Alternative. Hier werden lediglich drei Einzelphasenleitungen einer vierphasigen Phasenverdrahtung 37 verwendet, um eine Anzahl von n aus zwei Einzelspulen bestehende Spulengruppen zu verschalten.

Die Figur 32 zeigt eine elektrische Verschaltung eines Statormodules einer Schiebetür nach einer neunten bevorzugten Ausgestaltung nach der dritten Alternative. Hier werden lediglich drei Einzelphasenleitungen einer vierphasigen Phasenverdrahtung 37 verwendet, um eine Anzahl von n aus vier Einzelspulen bestehende Spulengruppen zu verschalten, wobei zwei Einzelspulen einer Spulengruppe parallel geschaltet sind.
Die Figur 33 zeigt eine elektrische Verschaltung eines Statormodules einer Schiebetür nach einer zehnten bevorzugten Ausgestaltung nach der dritten Alternative.

Im Unterschied zu der in der Figur 24 gezeigten elektrischen Verschaltung eines Statormodules einer Schiebetür nach einer ersten bevorzugten Ausgestaltung nach der dritten Alternative sind hier die Einzelphasenleitungen der Phasenverdrahtung 37 als Ringleitungen, d. h. nach der Verbindungsstelle mit der letzten Spulengruppe zwischen den Anschluss an dem Statormodul 40 und die Verbindungsstelle mit der ersten Spulengruppe zurückgeführt, und ohne einen zweiten Anschluss ausgeführt, d. h. es besteht nur an einem Ende des Statormodules ein Anschluss der Phasenverdrahtung.
Die Figur 34 zeigt eine elektrische Verschaltung eines Statormodules einer Schiebetür nach einer elften bevorzugten Ausgestaltung nach der dritten Alternative. Im Unterschied zu der in der Figur 33 gezeigten elektrischen Verschaltung eines Statormodules einer Schiebetür nach einer zehnten bevorzugten Ausgestaltung nach der dritten Alternative der Erfindung bestehen hier an beiden Enden des Statormodules 40 Anschlüsse.
Die Figur 35 zeigt eine elektrische Verschaltung eines Statormodules einer Schiebetür nach einer zwölften bevorzugten Ausgestaltung nach der dritten Alternative. Im Unterschied zu der in der Figur 26 gezeigten elektrischen Verschaltung eines Statormodules einer Schiebetür nach einer dritten bevorzugten Ausgestaltung nach der dritten Alternative sind hier die Einzelphasenleitungen der Phasenverdrahtung 37 ebenfalls als Ringleitungen, d. h. nach der Verbindungsstelle mit der letzten Spulengruppe zwischen den Anschluss an dem Statormodul 40 und die Verbindungsstelle mit der ersten Spulengruppe zurückgeführt, wobei ein zweiter Anschluss besteht. Der Sternpunkt-Leiter 45 ist hier nicht als Ringleitung ausgeführt.
Die Figur 36 zeigt eine elektrische Verschaltung eines Statormodules einer Schiebetür nach einer dreizehnten bevorzugten Ausgestaltung nach der dritten Alternative. Im Unterschied zu der in der Figur 35 gezeigten elektrischen Verschaltung eines Statormodules einer Schiebetür nach einer zwölften bevorzugten Ausgestaltung nach der dritten Alternative ist hier der Sternpunkt-Leiter 45 ebenfalls als Ringleitung ausgeführt und die Einzelspulen der Spulengruppen sind nicht über einen Sternpunkt, sondern direkt mit dem Sternpunktleiter 45 verbunden.
Die Figur 37 zeigt eine erste Variante einer elektrischen Verschaltung von zwei miteinander verbundenen Statormodulen einer Schiebetür nach der vierten bevorzugten Ausgestaltung nach der dritten Alternative.

Hier sind drei Einzelphasenleitungen einmal durch ein jeweiliges Statormodul hindurch von einem Ende mit einem Anschluss zum anderen Ende mit einem weiteren Anschluss verlaufend vorgesehen. Diese drei Einzelphasenleitungen der beiden Statormodule sind miteinander verbunden. An den drei Einzelphasenleitungen sind jeweils drei parallele Einzelphasenleitungen angeschlossen, die keine Ringleitung mit der jeweiligen korrespondierenden Einzelphasenleitung bilden, An die die jeweils n Spulengruppen gemäß der in der Figur 27 gezeigten vierten bevorzugten Ausgestaltung nach der dritten Alternative angeschlossen sind. Die Figur 38 zeigt eine zweite Variante einer elektrischen Verschaltung von zwei miteinander verbundenen Statormodulen einer Schiebetür nach der vierten bevorzugten Ausgestaltung nach der dritten Alternative, bei der zwei identisch zu dem in der Figur 27 gezeigten Statormodul aufgebaute Statormodule direkt aneinander angeschlossen sind.
Die Figur 39 zeigt eine dritte Variante einer elektrischen Verschaltung von zwei miteinander verbundenen Statormodulen einer Schiebetür nach der vierten bevorzugten Ausgestaltung nach der dritten Alternative, bei der zwei der in der Figur 36 gezeigten Statormodule direkt aneinander angeschlossen sind, wobei zusätzlich jeweils keine Rückführleitung des Sternpunk-Leiters besteht.

Die Figur 40 zeigt eine erste Variante einer elektrischen Verschaltung von zwei miteinander verbundenen Statormodulen einer Schiebetür nach der in der Figur 36 gezeigten dreizehnten bevorzugten Ausgestaltung nach der dritten Alternative, wobei hier zusätzlich die Rückführleitungen über Anschlüsse nach außen geführt und jeweils miteinander verbunden sind.
Die Figur 41 zeigt eine zweite Variante einer elektrischen Verschaltung von zwei miteinander verbundenen Statormodulen einer Schiebetür nach der dreizehnten bevorzugten Ausgestaltung nach der dritten Alternative, wobei hier die Rückführleitungen über Anschlüsse nach außen geführt und jeweils miteinander verbunden sind, aber innerhalb eines Statormodules kein Anschluss der Rückführleitungen an die Einzelphasenleitungen erfolgt, also eine Rückführung bzw. Ringleitung nur über beide zusammengeschlossenen Phasenmodule erfolgt.
Die Figur 42 zeigt eine Querschnittdarstellung und eine Horizontalschnittdarstellung von Spulenkernen einer Schiebetür nach einer ersten bevorzugten Ausgestaltung nach der dritten Alternative. Diese Ausführungsform entspricht prinzipiell der in der Figur 17 gezeigten Schiebetür nach einer zweiten bevorzugten Ausgestaltung nach der dritten Alternative. Hier sind die Spulenkerne 3' zylindrisch ausgestaltet.
Die Figur 43 zeigt eine Querschnittdarstellung und eine Horizontalschnittdarstellung von Spulenkernen einer Schiebetür nach einer zweiten bevorzugten Ausgestaltung nach der dritten Alternative. Diese Ausführungsform entspricht ebenfalls prinzipiell der in der Figur 17 gezeigten Schiebetür nach einer zweiten bevorzugten Ausgestaltung nach der dritten Alternative. Hier sind die Spulenkerne 3' mit einer quer zur Bewegungsrichtung langgestreckten Form ausgestaltet, wodurch der Anteil des Wicklungsdrahtes, der einen Beitrag zum Vorschub der Magnetreihe 1 liefert, besonders groß ist und deshalb im Vergleich mit der zylindrischen Ausgestaltung der Spulenkerne bei gleichen Vorschubeigenschaften eine flachere Bauform erreicht werden kann.

### Bezugszeichenliste

- 1, 1e, 1f: Magnetreihe
- 1a - d: Magnet
- 2: Tragelement
- 2', 2a', 2b',: 2d'Spule
- 2a, 2b, 2d: Tragschiene
- 3: Führungselement
- 3', 3a' ,3b',: 3c' Spulenkern
- 4: Tragschlitten
- 5: Türflügel
- 6: Gehäuse
- 6a, 6b: Vorsprung
- 6': Tragprofil
- 7, 7a - c: Spule
- 7': Rollenanordnung, linke Anordnung
- 8: Rollenanordnung, rechte Anordnung
- 9: Boden des Tragprofiles
- 10: Seitenbereich des Tragprofiles
- 11: Aussparungen in den Seitenbereichen des Tragprofiles
- 12, 12a - c: Spulenkern
- 12': Seitenbereich des Tragschlittens
- 13: Boden des Tragschlittens
- 14: Rückflussschiene
- 15: Laufflächen
- 15a: Laufschicht
- 15b: Dämpfungsschicht
- 16: Weg-Messwertaufnehmer eines ersten Statormodules
- 17: Weg-Messwertaufnehmer eines zweiten Statormodules
- 18: Achse
- 18': Schaltungsanordnung
- 18a, 18b: Polschuhleiste
- 19: Polschuhe
- 19': Verkleidung
- 21: Blechhalterung
- 22: Kontaktierungs- und Befestigungsstifte
- 23: Flussleitstücke
- 24: Außenseite
- 25: Abstand
- 37: Phasenverdrahtung eines ersten Statormodules
- 38: Phasenverdrahtung eines zweiten Statormodules
- 40: erstes Statormodul
- 41: zweites Statormodul
- 42: Überstände des Tragprofiles
- 43: Rückschlusskörper
- 44: Zwischenstück
- 45: Sternpunkt-Leiter
- R_{S}: = Raster
- L_{Lücke}: = Länge einer Lücke
- R_{M}: = Magnetraster
- L_{Magnet}: = Länge eines Magneten
- n: Anzahl der Statormodule
- F_{g}: Gewichtskraft
- F(y): Querkraft
- F(z): Tragkraft
- a: spaltförmiger Abstand

## Patentansprüche

1. Schiebetür mit einem magnetischen Antriebssystem für mindestens einen Türflügel (5), mit einer Linear-Antriebseinheit, die aufweist
• mindestens eine Reihe von weich oder hartmagnetischen Elementen (1, 1e, 1f) und
• mindestens eine Spulenanordnung, die
- modulartig aufgebaut ist,
- mindestens ein Spulenmodul umfasst, das
• mehrere, in Antriebsrichtung angeordnete Einzelspulen (7, 7a, 7b, 7c) umfasst und
• gestaltet ist, in Antriebsrichtung an andere des wenigstens einen Spulenmodules hintereinander gereiht zu werden, und
- bei entsprechender Ansteuerung der Einzelspulen (7, 7a, 7b, 7c) eine Vorschubkräfte hervorrufende Wechselwirkung mit der mindestens einen Reihe von weich- oder hartmagnetischen Elementen (1, 1e, 1f) bewirkt,
wobei
• das mindestens eine Spulenmodul eine integrierte Kontaktierung (22) aufweist, die die Einzelspulen (7, 7a, 7b, 7c) des Spulenmodules bei einer Befestigung des mindestens einen Spulenmodules automatisch mit Steuerleitungen einer Ansteuereinheit verbindet, und das mindestens eine Spulenmodul ein integriertes Befestigungselement (22) aufweist, **dadurch gekennzeichnet, dass**
• die integrierte Kontaktierung und das Befestigungselement als ein Bauteil (22) ausgebildet sind.

2. Schiebetür nach Anspruch 1, **dadurch gekennzeichnet, dass** das wenigstens eine Spulenmodul eine Anzahl von wenigstens zwei und/oder gleich zu einer Anzahl von zur Ansteuerung verwendeten elektrischen Phasen oder einem Vielfachen davon, Einzelspulen (7, 7a, 7b, 7c) umfasst.

3. Schiebetür nach Anspruch 1 oder 2, **dadurch gekennzeichnet, dass** jede Spulenanordnung mehrere Spulenmodule umfasst, die mit einem konstanten Abstand zueinander in Antriebsrichtung aneinandergereiht angeordnet sind.

4. Schiebetür nach einem der vorstehenden Ansprüche, **dadurch gekennzeichnet, dass** das Befestigungselement (22) eine Klemm- oder Rastverbindung des mindestens einen Spulenmodules ermöglicht.

5. Schiebetür nach einem der vorstehenden Ansprüche, **dadurch gekennzeichnet, dass** das mindestens eine Spulenmodul durch ein spanendes oder schneidendes Verfahren oder durch Bruch an einer vorgegebenen Trennstelle von einer mehrere Spulenmodule umfassenden Spulenmodulbaugruppe abgelängt ist.

6. Schiebetür nach einem der vorstehenden Ansprüche, **dadurch gekennzeichnet, dass** die Einzelspulen (7, 7a - c) der mindestens einen Spulenanordnung mit dem Backlackverfahren hergestellt sind.

7. Schiebetür nach einem der vorstehenden Ansprüche, **dadurch gekennzeichnet, dass** die Einzelspulen (7, 7a - c) des mindestens einen Spulenmodules jeweils direkt auf einen Spulenkern (12) gewickelt sind.

8. Schiebetür nach einem der vorstehenden Ansprüche, **dadurch gekennzeichnet, dass** die Einzelspulen (7, 7a - c) des mindestens einen Spulenmodules jeweils mittels Widerstandspunktschweißens, Nietens, oder Verstemmens an einem Profil (21) befestigt oder in eine Nut eines Stangenprofiles eingeschoben sind

## Claims

1. A sliding door with a magnetic drive system for at least one door leaf (5), having a linear drive unit, which includes
• at least one row of soft or hard magnetic elements (1, 1e, 1f), and
• at least one coil arrangement, which
- is modularly configured,
- comprises at least one coil module, which
∘ comprises several individual coils (7, 7a, 7b, 7c) disposed in driving direction, and
∘ is configured to be placed in driving direction in a row one after the other to other ones of the at least one coil module, and
- upon correspondingly energizing, the individual coils (7, 7a, 7b, 7c) cause an interaction which effects advance forces with the at least one row of soft or hard magnetic elements (1, 1e, 1f),
wherein
• the at least one coil module includes an integral contacting (22), which connects the individual coils (7, 7a, 7b, 7c) of the coil module upon attachment of the at least one coil module automatically to the control lines of a control unit, and the at least one coil module includes an integral attaching element (22),
**characterized in that**
• the integral contacting and the attaching element are configured as one structural element (22).

2. The sliding door according to claim 1, **characterized in that** the at least one coil module comprises a number of at least two, and/or a number of individual coils (7, 7a, 7b, 7c) equal to a number of electrical phases or a plurality thereof used for the control.

3. The sliding door according to claim 1 or 2, **characterized in that** each coil arrangement comprises several coil modules, which are disposed placed in a row next to each other a with a constant distance to each other in driving direction.

4. The sliding door according to any of the preceding claims, **characterized in that** the attaching element (22) allows for a clamping or latching connection of the at least one coil module.

5. The sliding door according to any of the preceding claims, **characterized in that** the at least one coil module is cut to length by means of a machining or cutting procedure or by means of rupture at a predetermined separation location of a coil module sub-assembly comprising several coil modules.

6. The sliding door according to any of the preceding claims, **characterized in that** the individual coils (7, 7a to c) of the at least one coil arrangement is manufactured in a baked enamel procedure.

7. The sliding door according to any of the preceding claims, **characterized in that** the individual coils (7, 7a to c) of the at least one coil module are respectively directly wound onto a coil core (12).

8. The sliding door according to any of the preceding claims, **characterized in that** the individual coils (7, 7a to c) of the at least one coil module are respectively attached to a profile (21) by means of resistance point welding, riveting or press-fitting or are inserted into a groove of a bar profile.

## Revendications

1. Porte coulissante avec un système d'entraînement magnétique pour au moins un vantail de porte (5), avec un entraînement linéaire, lequel présente
• au moins une rangée d'éléments aimantés doux ou durs (1, 1e, 1f), et
• au moins un agencement de bobines, laquelle
- est aménagée en modules,
- comporte au moins un module à bobines, lequel
∘ comporte plusieurs bobines individuelle (7, 7a, 7b, 7c) agencées en direction d'entraînement, et
∘ est aménagé, en direction d'entraînement, à être placé en rangée l'un après l'autre à d'autres dudit au moins un module à bobines, et
- lors d'un pilotage correspondant des bobines individuelles (7, 7a, 7b, 7c) produit une interaction créant des forces d'avance avec ladite au moins une rangée d'éléments magnétiques doux ou durs (1, 1e, 1f),
dans lequel
• ledit au moins un module à bobines présente une mise en contact (22) intégrée, laquelle relie les bobines individuelles (7, 7a, 7b, 7c) du module à bobines lors d'un attachement dudit au moins module à bobines automatiquement à des lignes de commande d'une unité de pilotage, et ledit au moins un module à bobines présente un élément d'attachement intégré (22),
**caractérisée en ce que**
• la mise en contact intégrée et l'élément d'attachement sont aménagés comme un composant structurel (22).

2. Porte coulissante selon la revendication 1, **caractérisée en ce que** ledit au moins un module à bobines comporte un nombre d'au moins deux et/ou un nombre de bobines individuelles (7, 7a, 7b, 7c) égale à un nombre de phases électriques ou un multiple de ces-dernières, utilisées pour le pilotage.

3. Porte coulissante selon la revendication 1 ou 2, **caractérisée en ce que** chaque agencement de bobines comporte plusieurs modules à bobines, qui sont agencés avec une distance constante l'un à l'autre dans la direction d'entraînement placés en rangée l'un après l'autre.

4. Porte coulissante selon l'une des revendications précédentes, **caractérisée en ce que** l'élément d'attachement (22) permet une connexion par serrage ou encastrement dudit au moins un module à bobines.

5. Porte coulissante selon l'une des revendications précédentes, **caractérisée en ce que** ledit au moins un module à bobines est coupé à longueur selon un procédé d'enlèvement de copeaux ou coupant ou par rupture à un endroit de séparation prédéterminé d'un sous-ensemble de modules à bobines comportant plusieurs modules à bobines.

6. Porte coulissante selon l'une des revendications précédentes, **caractérisée en ce que** lesdites bobines individuelles (7, 7a à c) dudit au moins un agencement de bobines est manufacturé dans un procédé de peinture cuite.

7. Porte coulissante selon l'une des revendications précédentes, **caractérisée en ce que** lesdites bobines individuelles (7, 7a à c) dudit au moins un module à bobines sont respectivement roulées directement sur un noyau de bobine (12).

8. Porte coulissante selon l'une des revendications précédentes, **caractérisée en ce que** lesdites bobines individuelles (7, 7a à c) dudit au moins un module à bobines sont attachées respectivement au moyen de soudure à points de résistance, de rivetage ou matage sur un profilé (21) ou sont insérées dans une rainure d'un profilé à barre.
